# EUROPÄISCHE PATENTSCHRIFT

(11) **EP 2 567 371 B1**
(45) Veröffentlichungstag und Bekanntmachung des Hinweises auf die Patenterteilung: **13.08.2014**
(21) Anmeldenummer: 11722997.1
(22) Anmeldetag: 05.05.2011
(51) Int. Cl.: G08G 1/14, G07B 15/02

(54) **VERFAHREN ZUM ERMITTELN VON KRAFTFAHRZEUGNAH BEPARKBAREM PARKRAUM UND HIERFÜR GEEIGNETES FAHRZEUG-ASSISTENZSYSTEM**
METHOD FOR DETERMINATION OF VACANT PARKING AREA CLOSE TO A VEHICLE AND PERTINENT VEHICULAR ASSISTANCE SYSTEM
PROCÉDÉ POUR LA DÉTERMINATION D'UNE AIRE DE STATIONNEMENT DANS LA PROXIMITÉ D'UN VÉHICLUE ET SYSTÈME D'AIDE À LA CONDUITE APPROPRIÉ

(30) Priorität: 05.05.2010 DE 102010019466; 05.05.2010 DE 102010019465; 05.05.2010 DE 102010019464
(43) Veröffentlichungstag der Anmeldung: 13.03.2013
(73) Patentinhaber: Toussaint, Gisela, 76227 Karlsruhe (DE)
(72) Erfinder: Toussaint, Gisela, 76227 Karlsruhe (DE)
(74) Vertreter: Lenz, Steffen
(86) Internationale Anmeldenummer: PCT/EP2011/002242
(87) Internationale Veröffentlichungsnummer: WO 2011/138035

(56) Entgegenhaltungen:
- WO-A1-2008/061540
- DE-C1- 19 856 478
- US-A1- 2002 099 574
- US-A1- 2003 074 129
- US-A1- 2006 250 278
- BEHNAM SATTARZADEH ET AL: "Improved User Identity Confidentiality for UMTS Mobile Networks", UNIVERSAL MULTISERVICE NETWORKS, 2007. ECUMN '07. FOURTH EUROPEAN CONFERENCE ON, IEEE, PI, 1. Februar 2007 (2007-02-01), Seiten 401-409, XP031052687, ISBN: 978-0-7695-2768-0

## Beschreibung

Die Erfindung betrifft ein Verfahren zum Ermitteln von kraftfahrzeugnah beparkbarem, freiem Parkraum unter Verwendung von
- wenigstens einem zentralen Rechenzentrum, in welchem der Parkraum erfasst ist; und
- einer Mehrzahl an dezentral in Fahrzeugen angeordneten Nutzerendgeräten, welche mit dem Rechenzentrum kommunizieren und welche jeweils mit wenigstens einem Standortbestimmungsmodul wirkverbunden sind;
wobei mittels eines jeweiligen Nutzerendgerätes wenigstens ein Einpark-Standortsignal des zugehörigen Fahrzeugs an das Rechenzentrum übermittelt wird, wenn das Fahrzeug geparkt worden ist, wonach im Rechenzentrum das Einpark-Standortsignal mit dem dort erfassten Parkraum abgeglichen wird, um in dem Parkraum zwischen beparkbarem, freiem Parkraum und nicht beparktem, besetzten Parkraum unterscheiden zu können, so dass der freie Parkraum und/oder der besetzte Parkraum erfasst wird/werden,
wobei mittels eines jeweiligen Nutzerendgerätes eines zugehörigen Fahrzeugs Anfragen über freien Parkraum an das Rechenzentrum übermittelt werden, wobei die Anfragen die aktuelle Fahrzeugposition umfassen, und
wobei von der aktuellen Position dieses Kraftfahrzeugs abhängige Informationen über kraftfahrzeugnah beparkbaren, freien Parkraum vom Rechenzentrum an das anfragende Nutzerendgerät übermittelt werden.

Die Erfindung bezieht sich ferner auf ein insbesondere zur Durchführung eines solchen Verfahrens geeignetes Fahrzeug-Assistenzsystem zum Ermitteln von kraftfahrzeugnah beparkbarem, freiem Parkraum, umfassend
(a) wenigstens ein zentrales Rechenzentrum mit einer Sendeeinheit, einer Empfangseinheit und einer Datenverarbeitungseinheit sowie mit einer Speichereinheit, in welcher eine Datenbank gespeichert ist, in welcher der Parkraum hinterlegt ist; und
(b) eine Mehrzahl an dezentral in Fahrzeugen angeordneten Nutzerendgeräten mit einem Sender und einem Empfänger, welche mit der Empfangseinheit und der Sendeeinheit des Rechenzentrums kommunizieren, mit einem Standortbestimmungsmodul, insbesondere in Form eines GPS-Empfängers, welches zum Erfassen der geographischen Koordinaten des zugehörigen Fahrzeugs zumindest in einer Parkposition desselben ausgebildet ist, und mit einem Parkzustandserfassungsmodul, welches erkennt, wenn das zugehörige Fahrzeug geparkt bzw. ausgeparkt worden ist;
wobei
- der Sender eines jeweiligen Nutzerendgerätes zum Übermitteln wenigstens eines Einpark-Standortsignals und/oder wenigstens einen Auspark-Standortsignals an die Empfangseinheit des Rechenzentrums, wenn das zugehörige Fahrzeug geparkt bzw. ausgeparkt worden ist, sowie zum Anfragen über freien Parkraum an die Empfangseinheit des Rechenzentrums ausgebildet ist, wobei die Anfragen die aktuelle Fahrzeugposition umfassen, und
- der Empfänger eines jeweiligen Nutzerendgerätes zum Empfangen von, von der aktuellen Position des zugehörigen Kraftfahrzeugs abhängigen Informationen über kraftfahrzeugnah beparkbaren, freien Parkraum von der Sendeeinheit des Rechenzentrums ausgebildet ist;
   und wobei
- die Datenverarbeitungseinheit des Rechenzentrums zum Abgleichen eines von einem jeweiligen Nutzerendgerät empfangenen Einpark-Standortsignal und/oder Auspark-Standortsignal mit dem in der Datenbank hinterlegten Parkraum derart ausgebildet ist, um zwischen beparkbarem, freiem Parkraum und beparktem, besetzten Parkraum zu unterscheiden und somit den freien Parkraum und/oder den besetzten Parkraum zu erfassen, und
- die Sendeeinheit des Rechenzentrums zum Übermitteln von, von der aktuellen Position eines jeweiligen Kraftfahrzeugs abhängigen Informationen über kraftfahrzeugnah beparkbaren, freien Parkraum an den Empfänger des anfragenden Nutzerendgerätes des zugehörigen Fahrzeugs ausgebildet ist.

Schließlich ist die Erfindung auf ein Nutzerendgerät eines derartigen Fahrzeug-Assistenzsystems gerichtet.

Bei Kraftfahrzeugen ist es bekannt, sie mit Standortbestimmungsmodulen, wie insbesondere in Form von Navigationssystemen, auszustatten, welche satellitengestützt über GPS ("Global Positioning System") mit Verwaltungseinheiten oder Rechenzentren zu kommunizieren vermögen, um einerseits den genauen geographischen Standort des Gerätes bzw. des Kraftfahrzeugs selbst zu ermitteln. Mittels des Navigationssystems und GPS können verschiedene Funktionalitäten realisiert werden, nämlich einerseits die Kommunikation nur zwischen Fahrzeug und GPS, andererseits aber auch die Übermittlung des aktuellen Aufenthaltsortes des Kraftfahrzeugs an Dritte; letzteres beispielsweise dann, wenn es sich um Lastkraftfahrzeuge handelt, deren Aufenthaltsorte einem Spediteur übermittelt werden sollen.

Zur Erhöhung der Genauigkeit der Positionsangaben des Kraftfahrzeugs können zusätzlich - gegenwärtig vornehmlich in Städten - zur Verfügung stehende drahtlose Kommunikationsnetze, wie WLAN-Netze oder andere Systeme, welche zu einer Bereitstellung von geographischen Standortkoordinaten mit möglichst hoher Genauigkeit geeignet sind, genutzt werden. Ferner ist die gekoppelte Verwendung (XPS) von einerseits WLAN-Systemen, andererseits GPS bekannt und kann beispielsweise eingesetzt werden, um die geographischen Standortkoordinaten von Kraftfahrzeugen zentimeter- oder gar millimetergenau zu ermitteln. Als zusätzliche Kommunikationsgeräte zum Empfang und zur Übertragung von Informationen an das Kraftfahrzeug oder aus dem Kraftfahrzeug hinaus werden mobile Kommunikationsgeräte, wie Telefone oder Computer mit Internetzugang, verwendet. Darüber hinaus ist es bekannt, ein relativ neuartiges, auf Long-Turn-Evolutions-Technologie (LTE bzw. LTE-Advance) basiertes Datenübertragungssystem zu verwenden, welches die Datenübertragungsraten von gebräuchlichen, üblicherweise auf UMTS (Universal Mobile Telecommunications System) basierenden Systemen übertrifft.

Trotz der Vielzahl solcher bereits verbreitet genutzter Kommunikationsgeräte, welche dem Fahrer eines Kraftfahrzeugs oder auch Verwaltern von Kraftfahrzeugen zur Verfügung stehen, existieren immer noch ungelöste Informationsaufgaben im Kraftfahrzeug- beziehungsweise allgemein im Bereich des Personen- und Güterverkehrs. Solche Informationsdefizite betreffen beispielsweise das kommunikationsunterstützte Auffinden von Parkraum bzw. Stellplätzen für verschiedenartige Kraftfahrzeuge, welche für ein jeweiliges Fahrzeug auch tatsächlich zur Verfügung stehen, also frei und insoweit beparkbar sind und sich insbesondere möglichst nahe an einem einen Stellplatz suchenden Fahrzeug befinden.

Die DE 198 56 478 C1 beschreibt ein Verfahren zur automatischen Erfassung von Informationen in Bezug auf belegten Parkraum in einem Verkehrsnetz, wobei von einem fahrzeugseitigen Nutzerendgerät an ein Rechenzentrum Parkrauminformationen übertragen werden, welche sowohl eine Parkphase des Fahrzeuges als auch den Fahrzeugort repräsentieren, wonach von der Zentrale Informationen generiert werden, welche den noch freien Parkraum betreffen, und wonach von dem Rechenzentrum an das fahrzeugseitige Nutzerendgerät Informationen in Bezug auf den beparkbaren, noch freien Parkraum übertragen werden.

Die WO 2008/061540 A1 beschreibt ein Verfahren zur Ermitt-lung von kraftfahrzeugnah beparkbarem Parkraum, welches ein zentrales Rechenzentrum umfasst, in welchem der Parkraum erfasst ist. Das Rechenzentrum ist einerseits zum Empfangen von Angaben über freie Parkplätze ausgebildet, welche mittels stationärer, unterhalb des Straßenbelags angeordneter Sensoren übermittelt werden. Einen Parkplatz suchende Fahrzeuge können über Mobilfunk Anfragen an das Rechenzentrum senden, welche den Fahrzeugsstandort und die Fahrzeuggröße enthalten, wobei der Fahrzeugstandort mittels eines GPS-Senders anhand von Ortskoordinaten übertragen werden kann. Je nach Position des anfragenden Fahrzeugs gibt das Rechenzentrum einen freien Parkplatz aus, wobei - nach erfolgtem Einparken - von dem einem jeden Parkplatz zugeordneten, stationären Sensor ein Einpark-Standortsignal an das Rechenzentrum übermittelt wird, um den Parkplatz in der dortigen Datenbank als belegt zu verifizieren. Ein Nachteil besteht insbesondere darin, dass das bekannte Verfahren ausschließlich einzelne Parkplätze insgesamt zu erfassen vermag, nämlich dadurch, indem der einem jeweiligen Parkplatz zugeordnete Sensor "frei" oder "belegt" an das Rechenzentrum übermittelt. Darüber hinaus erfordert das Verfahren zwingend eine der Anzahl an Parkplätzen entsprechende Anzahl an fest im Straßenbelag angeordneten Sensoren, so dass dieses Verfahren - wenn überhaupt - nur auf relativ begrenztem Raum, wie beispielsweise in einem Parkhaus, wirtschaftlich sein kann.

Der Erfindung liegt die Aufgabe zugrunde ein Verfahren und ein insbesondere zu dessen Durchführung geeignetes Fahrzeug-Assistenzsystem zum Ermitteln von kraftfahrzeugnah beparkbarem, freiem Parkraum der eingangs genannten Art dahingehend weiterzubilden, dass es dem Fahrer eines Kraftfahrzeugs möglich wird, innerhalb eines möglichst kurzen Zeitraumes und unter Zurücklegen eines möglichst kurzen Weges mit der größtmöglichen Wahrscheinlichkeit einen geeigneten Stellplatz aufzufinden, wobei insbesondere sowohl einzelne Stellplätze als auch Gruppenstellplätze einschließlich einer Mehrzahl von am Straßenrand befindlichen, nicht markierten Stellplätzen erfasst werden können sollen.

In verfahrenstechnischer Hinsicht wird diese Aufgabe mit einem Verfahren der eingangs genannten Art gelöst, welches durch die folgenden Schritte gekennzeichnet ist:
- Erfassen der geographischen Koordinaten des Parkraumes in dem Rechenzentrum, wobei der im Rechenzentrum anhand von geographischen Koordinaten erfasste Parkraum die geographischen Koordinaten von Gruppenstellplätzen, wie insbesondere einer Mehrzahl von am Straßenrand befindlichen, nicht markierten Stellplätzen, umfasst;
- Klassifizieren des im Rechenzentrum erfassten Parkraumes in Bezug auf mehrere Parkraumkategorien;
- Übermitteln wenigstens einer zusätzlichen Information mittels eines jeweiligen Nutzerendgerätes an das Rechenzentrum anlässlich des Anfragens über freien Parkraum, wobei die wenigstens eine zusätzliche Information zumindest eine fahrzeugspezifische Information aus der Gruppe Fahrzeugart, Fahrzeuggröße und Fahrzeugtyp und/oder wenigstens eine nutzerspezifische Information umfasst, und wobei das mittels eines jeweiligen Nutzerendgerätes an das Rechenzentrum übermittelte Einpark-Standortsignal des zugehörigen Fahrzeugs mehrere geographische Koordinaten des Fahrzeugs in der Parkposition, zumindest in Form der vier Eckkoordinaten des Fahrzeugs, umfasst;
- Abgleichen des Einpark-Standortsignals mit den im Rechenzentrum erfassten Koordinaten des Parkraumes und Abgleichen der mittels eines jeweiligen Nutzerendgerätes übermittelten, wenigstens einen zusätzlichen Information mit den klassifizierten Parkraumkategorien im Rechenzentrum, wobei die im Rechenzentrum von jeweiligen Nutzerendgeräten empfangenen Einpark-Standortsignale zugehöriger Fahrzeuge, welche auf Gruppenstellplätzen geparkt worden sind, verwendet werden, um den Abstand dieser Fahrzeuge von Endkoordinaten der Gruppenstellplätze und/oder den Abstand zwischen jeweils zwei dort geparkten Fahrzeugen und auf diese Weise die von der Parkposition dieser Fahrzeuge abhängigen geographischen Koordinaten von innerhalb des Gruppenstellplatzes zur Verfügung stehenden einzelnen Stellplätzen zu ermitteln, so dass zwischen Parkraumkategorien, welche der zusätzlichen Information entsprechen, und Parkraumkategorien, welche der zusätzlichen Information nicht entsprechen, unterschieden und der freie Parkraum, dessen Parkraumkategorie der zusätzlichen Information entspricht und/oder nicht entspricht, ermittelt wird; und
- Übermitteln von Informationen über denjenigen kraftfahrzeugnah beparkbaren, freien Parkraum vom Rechenzentrum an das anfragende Nutzerendgerät, dessen Parkraumkategorie der wenigstens einen zusätzlich übermittelten Information entspricht, wobei der kraftfahrzeugnah beparkbare, freie Parkraum dieser Parkraumkategorie mittels des Nutzerendgerätes angezeigt wird.

In vorrichtungstechnischer Hinsicht sieht die Erfindung zur Lösung dieser Aufgabe bei einem Fahrzeug-Assistenzsystem der eingangs genannten Art ferner vor, dass
- in der Datenbank des Rechenzentrums die geographischen Koordinaten des Parkraumes hinterlegt sind, wobei der im Rechenzentrum anhand von geographischen Koordinaten erfasste Parkraum die geographischen Koordinaten von Gruppenstellplätzen, wie insbesondere einer Mehrzahl von am Straßenrand befindlichen, nicht markierten Stellplätzen, umfasst;
- der in der Datenbank des Rechenzentrums hinterlegte Parkraum in Bezug auf mehrere Parkraumkategorien klassifiziert ist;
- in einem jeweiligen Nutzerendgerät wenigstens eine zusätzliche Information hinterlegt ist, wobei die wenigstens eine zusätzliche Information zumindest eine fahrzeugspezifische Information aus der Gruppe Fahrzeugart, Fahrzeuggröße und Fahrzeugtyp und/oder wenigstens eine nutzerspezifische Information umfasst, und wobei das mittels eines jeweiligen Nutzerendgerätes an das Rechenzentrum übermittelte Einpark-Standortsignal des zugehörigen Fahrzeugs mehrere geographische Koordinaten des Fahrzeugs in der Parkposition, zumindest in Form der vier Eckkoordinaten des Fahrzeugs, umfasst;
- der Sender eines jeweiligen Nutzerendgerätes zum Übermitteln der zusätzlichen Information an die Empfangseinheit des Rechenzentrums zumindest anlässlich des Anfragens über freien Parkraum ausgebildet ist;
- die Datenverarbeitungseinheit des Rechenzentrums zum Abgleichen des Einpark-Standortsignals mit den im Rechenzentrum erfassten geographischen Koordinaten des Parkraumes und zum Abgleichen der mittels eines jeweiligen Nutzerendgerätes übermittelten, wenigstens einen zusätzlichen Information mit den in der Datenbank klassifizierten Parkraumkategorien ausgebildet ist, wobei die im Rechenzentrum von jeweiligen Nutzerendgeräten empfangenen Einpark-Standortsignale zugehöriger Fahrzeuge, welche auf Gruppenstellplätzen geparkt worden sind, verwendet werden, um den Abstand dieser Fahrzeuge von Endkoordinaten der Gruppenstellplätze und/oder den Abstand zwischen jeweils zwei dort geparkten Fahrzeugen und auf diese Weise die von der Parkposition dieser Fahrzeuge abhängigen geographischen Koordinaten von innerhalb des Gruppenstellplatzes zur Verfügung stehenden einzelnen Stellplätzen zu ermitteln, so dass zwischen Parkraumkategorien, welche der zusätzlichen Information entsprechen, und Parkraumkategorien, welche der zusätzlichen Information nicht entsprechen, unterschieden und somit der freie Parkraum, dessen Parkraumkategorie der zusätzlichen Information entspricht und/oder nicht entspricht, ermittelt wird;
- die Sendeeinheit des Rechenzentrums zum Übermitteln von Informationen über denjenigen kraftfahrzeugnah beparkbaren, freien Parkraum, dessen Parkraumkategorie der wenigstens einen zusätzlich übermittelten Information entspricht, an den Empfänger des anfragenden Nutzerendgerätes ausgebildet ist; und
- das jeweilige Nutzerendgerät eine Anzeigeeinrichtung aufweist, welches zum, insbesondere graphischen, Anzeigen des kraftfahrzeugnah beparkbaren, freien Parkraumes dieser Parkraumkategorie ausgebildet ist.

Schließlich betrifft die Erfindung auch ein Nutzerendgerät eines zum Ermitteln von kraftfahrzeugnah beparkbarem, freiem Parkraum ausgebildeten Fahrzeug-Assistenzsystems der vorgenannten Art, welches vorzugsweise in einem Navigationsgerät des Fahrzeugs implementiert bzw. in dieses integriert ist.

Mit "Rechenzentrum" im Sinne der Erfindung ist eine zentrale Verwaltungseinheit angesprochen, welche insbesondere mit Sende- und Empfangseinheiten, Datenverarbeitungseinheit, wie Computern oder dergleichen, sowie Speichereinheiten ausgestattet ist. In letzteren ist zweckmäßigerweise eine Datenbank gespeichert, in welcher die geographischen Koordinaten von Parkraum hinterlegt sind. Die geographischen Koordinaten wiederum können beispielsweise kartographisch verzeichnet oder z.B. auch unter reiner Angabe der Längen- und Breitengrade angegeben sein.

Mit "Parkraum" können, wie weiter unten noch näher erläutert, einerseits einzelne Stellplätze, andererseits auch Stellplatzgruppen bezeichnet sein.

Erfindungsgemäß wird der in der Datenbank des Rechenzentrums erfasste Parkraum dabei in verschiedene Parkraumkategorien oder Widmungen eingeordnet bzw. klassifiziert, wobei diese Parkraumkategorien oder -widmungen insbesondere fahrzeugspezifisch und/oder nutzerspezifisch sein können. Hierbei kann z.B. in der Datenbank jedem Stellplatz oder jeder Stellplatzgruppe ein Wert oder eine Funktion zugeordnet sein, welche(r) für eine bestimmte Parkraumkategorie steht. Entsprechende Parkraumwidmungen oder -kategorien sind in den fahrzeugseitigen Nutzerendgeräten in Form der zusätzlichen Informationen hinterlegt, so dass es einem Fahrer möglich ist, mittels seines fahrzeugseitigen Nutzerendgerätes an das Rechenzentrum - bedarfsweise oder in automatisierter Form - anzufragen, dass er auf der Suche nach freiem Parkraum ist. Nachdem gemeinsam mit dieser Anfrage nicht nur die aktuelle Position des Fahrzeugs an das Rechenzentrum übermittelt wird, sondern auch die wenigstens eine zusätzliche Information - sei sie fahrzeugspezifisch und/oder nutzerspezifisch -, vermag im Rechenzentrum ermittelt zu werden, welche der zur Verfügung stehenden, freien Parkplätze auch speziell für das anfragende Fahrzeug geeignet sind, indem die gesendete zusätzliche Information mit den dort hinterlegten Parkraumkategorien abgeglichen wird. Folglich können dem Fahrer als Antwort auf seine Anfrage Informationen über genau denjenigen kraftfahrzeugnah beparkbaren, freien Parkraum übermittelt werden, dessen Parkraumkategorie seiner individuellen zusätzlich übermittelten Information(en) entspricht/entsprechen, wobei dieser kraftfahrzeugnah beparkbare, freie Parkraum dieser Parkraumkategorie mittels seines Nutzerendgerätes angezeigt wird.

Die Zuverlässigkeit des Auffindens eines freien Parkplatzes wird folglich gegenüber dem Stand der Technik gemäß der eingangs zitierten DE 198 56 478 C1 erheblich erhöht, indem zwischen für das jeweilige Fahrzeug bzw. für den jeweiligen Nutzer bzw. Fahrer unterschieden werden kann und auf diese Weise nicht lediglich die freien, sondern die individuell geeigneten und freien Parkplätze ermittelt werden, welche der Parkplatzsuchende dann gezielt anfahren kann, was mit einem verminderten Zeit- und Energieaufwand einhergeht.

Wie bereits erwähnt, umfasst der im Rechenzentrum anhand von geographischen Koordinaten erfasste Parkraum erfindungsgemäß die geographischen Koordinaten von Gruppenstellplätzen, wie beispielsweise einer Mehrzahl von am Straßenrand befindlichen, nicht markierten Stellplätzen, wobei die im Rechenzentrum von jeweiligen Nutzerendgeräten empfangenen Einpark-Standortsignale zugehöriger Fahrzeuge, welche auf solchen Gruppenstellplätzen geparkt worden sind, verwendet werden, um den Abstand dieser Fahrzeuge von Endkoordinaten der Gruppenstellplätze und/oder den Abstand zwischen jeweils zwei dort geparkten Fahrzeugen und auf diese Weise die von der Parkposition dieser Fahrzeuge abhängigen geographischen Koordinaten von innerhalb des Gruppenstellplatzes zur Verfügung stehenden einzelnen Stellplätzen zu ermitteln. Die Erfassung von solchem, Gruppenstellplätze umfassendem Parkraum in der Datenbank des Rechenzentrums kann selbstverständlich je nach Geometrie beliebige geeignete geographische Koordinaten, wie die Eckkoordinaten der Stellplatzgruppen im Falle von etwa recht-eckigen Gruppenstellplätzen oder zusätzlich, z.B. im Falle gekrümmter, wie am Rand von Straßenbögen oder -kurven angeordneten Gruppenstellplätzen, mehrere Zwischenkoordinaten beinhalten, wobei selbstverständlich sowohl kartesische als auch Kreiskoordinaten verwendet werden können.

Das mittels eines jeweiligen Nutzerendgerätes an das Rechenzentrum übermittelte Einpark-Standortsignal des zugehörigen Fahrzeugs umfasst mehrere geographische Koordinaten des Fahrzeugs in der Parkposition, zumindest in Form der vier - oder z.B. auch nur drei - Eckkoordinaten des Fahrzeugs, so dass an das Rechenzentrum jedenfalls die wichtige Information über die Fahrzeuggröße des geparkten Fahrzeugs übermittelt wird und beispielsweise einerseits eine diesbezügliche Prüfung auf Übereinstimmung mit der hinterlegten Parkraumkategorie, andererseits gegebenenfalls eine Prüfung der Parkposition in Bezug auf vorgesehene oder nicht vorgesehene Parkpositionen möglich ist.

Das erfindungsgemäße Verfahren kann dabei in territorial begrenztem Raum, wie innerhalb eines Parkhauses, eines öffentlichen oder gewerblichen Parkplatzes mit einer Mehrzahl an Stellplätzen oder dergleichen, oder auch innerhalb einer oder mehrerer (Innen)städte oder innerhalb einzelner oder mehrerer Staaten durchgeführt werden.

In vorteilhafter Ausgestaltung kann vorgesehen sein, dass mittels eines jeweiligen Nutzerendgerätes wenigstens ein Auspark-Standortsignal des zugehörigen Fahrzeugs an das Rechenzentrum übermittelt wird, wenn das Fahrzeug ausgeparkt worden ist, wonach im Rechenzentrum der entsprechende, vormals als besetzt identifizierte Parkraum als freier Parkraum erfasst wird. Folglich kann in dem Rechenzentrum nicht nur erfasst werden, wenn ein vormals freier Parkplatz belegt worden ist (es ist ein Einpark-Standortsignal empfangen worden), sondern auch, wenn ein vormals belegter Parkplatz frei geworden ist (es ist ein Auspark-Standortsignal empfangen worden), so dass sich das erfindungsgemäße auf beliebigen, frei zugänglichen Parkraum anwenden lässt, und nicht nur vornehmlich auf ohnehin zu bestimmten Zeiten frei werdenden Parkraum (z.B. Firmenparkplätze, Parkhäuser mit festen Schließzeiten etc.).

In weiterhin vorteilhafter Ausgestaltung kann vorgesehen sein, dass im Rechenzentrum die geographischen Koordinaten von Parkraum modifiziert werden, wenn vormals zur Verfügung gestandener Parkraum dauerhaft oder zeitweise unbeparkbar ist und/oder wenn neuer, noch nicht erfasster Parkraum zusätzlich zur Verfügung steht, wie es z.B. einerseits im Falle von Baustellen, Umzugsarbeiten etc., andererseits im Falle von Entstehung neuen Parkraumes der Fall sein kann. Die Datenbank des Rechenzentrums wird auf diese Weise stets aktuell gehalten, wobei insbesondere etwaigem neu hinzugekommenem Parkraum wiederum eine entsprechende Parkraumkategorie bzw. -widmung zugeordnet wird.

Für die Klassifizierung des Parkraumes in die verschiedenen Parkraumkategorien stehen mehrere Kriterien zur Verfügung. So kann gemäß einer bevorzugten Ausführung vorgesehen sein, dass das Klassifizieren des im Rechenzentrum erfassten Parkraumes in Bezug auf mehrere Parkraumkategorien zumindest eine fahrzeugspezifische Parkraumkategorie aus der Gruppe Eignung der jeweiligen Parkraumkategorie für eine bestimmte Fahrzeugart, Eignung der jeweiligen Parkraumkategorie für eine bestimmte Fahrzeuggröße, Eignung der jeweiligen Parkraumkategorie für einen bestimmten Fahrzeugtyp, und/oder wenigstens eine nutzerspezifische Parkraumkategorie anhand einer Berechtigung der jeweiligen Parkraumkategorie für einen bestimmten Fahrzeugnutzer umfasst.

Was zweckmäßige fahrzeugspezifische Parkraumkategorien betrifft, so können diese vorzugsweise aus der Gruppe - Fahrzeugart bzw. Bestimmung des jeweiligen Parkraumes für eine bestimmte Fahrzeugart, insbesondere aus der Gruppe Personenkraftwagen (Pkw), Lastkraftwagen (Lkw), Busse, Motorräder und Gespanne; und/oder
- Fahrzeuggröße bzw. Parkraumgröße, insbesondere auf Basis der Eckkoordinaten des erfassten Parkraumes,
gewählt werden. In Bezug auf die vorteilhafte Erfassung der Parkraumgröße sei darauf hingewiesen, dass z.B. alle vier Eckkoordinaten (insbesondere einerseits des Parkraumes im Rechenzentrum, andererseits des Fahrzeugs im jeweiligen Nutzerendgerät) oder beispielsweise auch nur drei, wie die gegenüberliegenden, Eckkoordinaten sowie eine weitere Eckkoordinate erfasst werden können, was in der Regel ausreichend ist, um die Position eines im Wesentlichen rechteckigen Körpers zu definieren.

Was alternativ oder vorzugsweise zusätzlich vorgesehene, zweckmäßige fahrzeugspezifische Parkraumkategorien betrifft, so können diese bevorzugt aus der Gruppe
- Nutzergruppen, wie Einsatzfahrzeuge, insbesondere von Feuerwehr, Polizei und/oder Rettungsfahrzeuge, Taxis, Anwohner, Menschen mit Behinderung, Frauen und/oder Männer; und/oder
- einzelne Nutzer, wie private Nutzer einzelner Stellplätze,
umfassen. Wie bereits erwähnt, sind zumindest einige dieser Parkraumkategorien oder -widmungen einerseits in der Datenbank des Rechenzentrums dem dort erfassten Parkraum zugewiesen, andererseits fahrzeug- oder nutzerspezifisch - in Form der zusätzlichen Information - in einem jeweiligen Nutzerendgerät hinterlegt, um bei einer entsprechenden Anfrage nach geeignetem, freien Parkraum die geeignete Auswahl treffen zu können.

In vorteilhafter Weiterbildung kann vorgesehen sein, dass die wenigstens eine zusätzliche Information, welche zumindest eine fahrzeugspezifische Information aus der Gruppe Fahrzeugart, Fahrzeuggröße und Fahrzeugtyp und/oder wenigstens eine nutzerspezifische Information umfasst, von dem jeweiligen Nutzerendgerät, insbesondere gemeinsam mit dem Einpark-Standortsignal, an das Rechenzentrum überwandt wird, wenn das zugehörige Fahrzeug geparkt worden ist, wonach ermittelt wird, ob das Fahrzeug in Parkraum mit einer entsprechenden Parkraumkategorie geparkt worden ist oder nicht. Wird diese zusätzliche - fahrzeug- oder nutzerspezifische - Information nicht nur anlässlich eines Abfragens nach freiem Parkraum, sondern auch automatisch, wenn das Einpark-Standortsignal generiert wird, von einem jeweiligen Nutzerendgerät an das Rechenzentrum übermittelt, ist es folglich möglich festzustellen, ob das zugehörige Fahrzeug - z.B. unberechtigterweise - auf einem nicht für ihn vorgesehenen Parkplatz abgestellt worden ist, wie beispielsweise ein privater Pkw auf einem Einsatzfahrzeug-, Bus-, Behindertenparkplatz oder dergleichen.

In diesem Zusammenhang kann eine vorteilhafte Weiterbildung überdies vorsehen, dass im Rechenzentrum ferner die geographischen Koordinaten von nicht beparkbarem Raum erfasst werden, wobei in dem Fall, in welchem dem Rechenzentrum ein Einpark-Standortsignal mittels eines jeweiligen Nutzerendgerätes eines zugehörigen Fahrzeugs übermittelt worden ist, als dieses Fahrzeug geparkt worden ist, und durch Abgleich dieses Einpark-Standortsignals mit den im Rechenzentrum erfassten geographischen Koordinaten von nicht beparkbarem Raum erkannt wird, dass sich der Parkstandort des Kraftfahrzeugs
- gänzlich oder teilweise auf nicht beparkbarem Raum und/oder
- gänzlich oder teilweise auf Parkraum einer nicht der von dem Nutzerendgerät des Fahrzeugs übermittelten, fahrzeugspezifischen und/oder nutzerspezifischen Information entsprechenden Parkraumkategorie befindet,
ein Warnsignal an das jeweilige Nutzerendgerät gesendet wird, welches mittels des Nutzerendgerätes angezeigt wird. Dem Fahrer eines in nicht vorgesehener Weise abgestellten Fahrzeugs - sei es innerhalb eines Parkraumes, welcher nur für das jeweilige Fahrzeug nicht geeignet ist, oder sei es innerhalb eines nicht beparkbaren Raumes, welcher für Fahrzeuge gleich welcher Art, Größe, Typs oder Nutzers nicht geeignet ist - kann auf diese Weise angezeigt werden, dass er nicht regelkonform entsprechend der zugehörigen Parkraumkategorie oder -widmung parkt.

Darüber hinaus ist es möglich, dass ferner, insbesondere zeitverzögert nach Übermitteln des Warnsignals an das jeweilige Nutzerendgerät, ein weiteres Signal an ein weiteres Empfangsgerät, wie insbesondere einer Polizei- oder Ordnungsbehörde, übermittelt wird. Dieses weitere Signal kann selbstverständlich auch weitere Informationen, wie z.B. - sofern es sich um grundsätzlich beparkbaren, aber vom jeweiligen Fahrzeug oder auch Fahrzeuggruppen nicht regelgerecht beparkten Parkraum handelt - die entsprechende Parkraumkategorie (z.B. "Einfahrt", "Brandschutzzone", "Halteverbot" etc.) umfassen. Unter "regelgerechtem Parken" können in diesem Zusammenhang folglich zum Einen die Parkvorschriften verstanden werden, wie sie sich aus der Straßenverkehrsordnung ergeben, zum Anderen können jedoch auch Regeln umfasst sein, die sich aus Privatrecht ergeben, beispielsweise Regeln, die von dem Inhaber eines privaten Parkplatzes aufgestellt worden sind. Es können hierbei auch temporäre Regeln umfasst sein, wie beispielsweise die Sperrung eines Parkplatzes aufgrund temporärer Maßnahmen.

Gemäß einer anderen vorteilhaften Weiterbildung kann vorgesehen sein, dass das Klassifizieren des im Rechenzentrum erfassten Parkraumes in Bezug auf mehrere Parkraumkategorien ferner eine Unterscheidung zwischen gebührenpflichtigem Parkraum und nicht gebührenpflichtigem Parkraum umfasst, wobei die vom Rechenzentrum an ein anfragendes Nutzerendgerät eines Fahrzeugs übermittelten Informationen über kraftfahrzeugnah beparkbaren freien Parkraum zusätzliche Informationen über gebührenpflichtigen Parkraum sowie gegebenenfalls über die Höhe der Parkgebühren umfassen, welche mittels des Nutzerendgerätes zusätzlich angezeigt werden. Folglich kann dem in der Datenbank des Rechenzentrums erfassten Parkraum eine weitere Parkraumkategorie ("nicht kostenpflichtig"/"kostenpfichtig", gegebenenfalls nach Gebührenhöhe unterklassifiziert) zugeordnet werden, wobei - hier in der Regel unabhängig von der mit Anfrage eines jeweiligen Nutzerendgerätes mit übermittelten, zusätzlichen Information - diese weitere Information gemeinsam mit den Informationen über denjenigen kraftfahrzeugnah beparkbaren, freien Parkraum an das Nutzerendgerät übermittelt werden können, z.B. indem der Anteil kostenpflichtigen Parkraums im insgesamt als geeignet befundenen Parkraum gekennzeichnet wird.

Darüber hinaus kann in diesem Fall vorgesehen sein, dass ein, insbesondere automatisch durchführbarer, Bezahlvorgang der Parkgebühren mittels des Nutzerendgerätes oder eines hiermit gekoppelten Mobilfunkgerätes, wie beispielsweise unter Ausführung eines Abbuchungsvorgangs der Gebühr, bei Abstellen des Fahrzeugs innerhalb eines parkgebührenpflichtigen Parkraumes und/oder beim Entfernen des Fahrzeugs aus einem gebührenpflichtigen Parkraum ausgeführt wird. Ein solcher Bezahlvorgang kann z.B. durch das Absenden/Empfangen eines Einpark-Standortsignals und/oder Auspark-Standortsignals ausgelöst werden, sofern dieser Standort mit den geographischen Koordinaten eines gebührenpflichtigen Parkraumes übereinstimmt.

In Bezug auf die Definition von "fahrzeugnah" kann beispielsweise vorgesehen sein, dass eine kraftfahrzeugnahe Umgebung eines mittels seines Nutzerendgerätes anfragenden Fahrzeugs im Rechenzentrum durch Festlegen einen Umkreises mit vorgegebenem oder auswählbarem Radius, z.B. 50 m, 100 m, 200 m usw., um die aktuelle Fahrzeugposition definiert wird. In vorteilhafter Ausgestaltung kann ein solcher Umkreis mittels des Nutzerendgerätes frei auswählbar sein, welches hierzu eine entsprechende Eingabeeinrichtung, wie eine Sprach- oder manuelle Eingabeeinrichtung, besitzen kann, wie sie als solche hinlänglich bekannt ist.

Wie bereits angedeutet, kann der im Rechenzentrum anhand von geographischen Koordinaten erfasste Parkraum auch die geographischen Koordinaten einzelner Stellplätze, wie beispielsweise lokal markierter Stellplätze, umfassen.

Die Übermittlung der Einpark- bzw. Auspark-Standortsignale, der Anfragen über freien Parkraum sowie der Informationen über kraftfahrzeugnah beparkbaren Parkraum kann vorzugsweise direkt oder indirekt, wie beispielsweise über das Internet, mittels einer drahtlosen Funkverbindung erfolgen, wobei die Funkverbindung über eine Funkschnittstelle des Nutzerendgerätes oder über ein hiermit kommunizierendes Mobilfunkgerät aufgebaut wird, welches mit dem Nutzerendgerät drahtlos, insbesondere über eine kurzreichweitige Funkschnittstelle, oder verdrahtet gekoppelt ist, wobei die Funkverbindung insbesondere einen Mobilfunkstandard mit erhöhter Downloadrate unterstützt, vorzugsweise LTE (Long-Term-Evolution Technology) oder LTE-Advance. Die Übermittlung kann folglich direkt über Funk, direkt wie von Telefon zu Telefon oder über Mobilfunk auf Internet zur Datenverarbeitungseinheit des Rechenzentrums erfolgen, wobei auch ein sogenanntes Cloud-Computing möglich ist.

In vorteilhafter Ausgestaltung kann vorgesehen sein, dass die Informationen über kraftfahrzeugnah beparkbaren, freien Parkraum der jeweiligen Parkraumkategorie vom Rechenzentrum in Form von Markierungen übermittelt werden, welche auf einer grafischen Navigationskarte der Nutzerendgeräte angezeigt werden, wobei die Markierung insbesondere eine optische, gegebenenfalls zwischen gebührenpflichtigem Parkraum und nicht gebührenpflichtigem Parkraum unterscheidende, Hervorhebung ist, wie eine dauerhafte oder temporäre Farbänderung oder ein Lichtzeichen. Ferner kann vorgesehen sein, dass alternativ oder zusätzlich zu den Informationen über kraftfahrzeugnah beparkbaren, freien Parkraum der jeweiligen Parkraumkategorie Informationen über nicht beparkbaren Raum und/oder über beparkbaren, aber bereits beparkten Parkraum vom Rechenzentrum in Form von Markierungen übermittelt werden, welche gleichfalls auf der grafischen Navigationskarte der Nutzerendgeräte angezeigt werden, wobei die Markierung insbesondere eine optische, gegebenenfalls zwischen gebührenpflichtigem Parkraum und nicht gebührenpflichtigem Parkraum unterscheidende, Hervorhebung ist, wie eine dauerhafte oder temporäre Farbänderung oder ein Lichtzeichen.

Die Ermittlung der geographischen Koordinaten eines jeweiligen Fahrzeugs in der Parkposition erfolgt vorzugsweise mittels des Standortbestimmungsmoduls, insbesondere in Form eines GPS-Empfängers, des Nutzerendgerätes, wobei die Koordinaten des Fahrzeugs in der Parkposition insbesondere über drahtlose lokale Netzwerke (WLAN) von dem jeweiligen Nutzerendgerät an das Rechenzentrum übermittelt werden können.

Ferner sieht eine vorteilhafte Ausführungsform vor, dass der Beginn und das Ende eines Parkvorgangs eines jeweiligen Fahrzeugs mittels des zugehörigen Nutzerendgerätes erfasst werden und das Einpark-Standortsignal bzw. das Auspark-Standortsignal mittels des Nutzerendgerätes, insbesondere automatisch, an das Rechenzentrum übermittelt wird, d.h. die Übersendung der Einpark- und Auspark-Standortsignale geschieht vorzugsweise in automatisierter Weise.

In diesem Zusammenhang kann insbesondere vorgesehen sein, dass der Beginn bzw. das Ende eines Parkvorgangs erfasst werden infolge
- Abschalten bzw. Anschalten des Motors des zugehörigen Fahrzeugs; und/oder
- Aktivieren bzw. Deaktivieren der Handbremse des zugehörigen Fahrzeugs; und/oder
- Einrasten bzw. Ausrasten der Gangschaltung des zugehörigen Fahrzeugs mit Automatikgetriebe in eine bzw. aus einer Parkstellung.

Dabei kann das Absenden des Einpark- bzw. Auspark-Standortsignals selbstverständlich ausgelöst werden, wenn nur eine oder mehrere der vorgenannten Auslösebedingungen zugleich erfüllt werden. Des Weiteren kann insbesondere das Absenden des Einpark- bzw. Auspark-Standortsignals selbstverständlich auch im Rechenzentrum dahingehend mit den dort hinterlegten, klassifizierten Parkraumkategorien abgeglichen werden, ob es sich bei dem übermittelten Standort überhaupt um potenziellen Parkraum handelt oder - sofern in der Datenbank des Rechenzentrums insbesondere auch die geographischen Koordinaten von nicht beparkbarem Raum hinterlegt sind und auch diese vorzugsweise klassifiziert sind, z.B. unter anderem in eine Kategorie "Fahrbahn" etc. - ob es sich explizit um nicht beparkbarem Raum handelt, in welchem ein zeitweiliges Anhalten von Fahrzeugen zu erwarten ist, wobei dann das Ein-/Auspark-Standortsignal auch ignoriert werden kann.

Des Weiteren kann vorgesehen sein, dass zumindest die Einpark- und Auspark-Standortsignale bei ihrer Übertragung mittels des Nutzerendgerätes zum Zwecke der Anonymisierung codiert werden, um etwaigen Anforderungen an den Datenschutz Genüge zu tun. In diesem Zusammenhang ist es allerdings möglich, dass die Einpark- und Auspark-Standortsignale bedarfsweise decodiert werden, insbesondere zum Zwecke einer Strafverfolgung, beispielsweise im Falle eines Fahrzeugdiebstahls oder einer Ordnungswidrigkeit.

Ferner ist es von Vorteil, wenn das erfindungsgemäße Verfahren in Echtzeit durchgeführt wird, wobei insbesondere der beparkbare, freie Parkraum im Rechenzentrum anhand der von den Nutzerendgeräten übermittelten Einpark- und Auspark-Standortsignale fortwährend aktualisiert und auf eine Anfrage eines Nutzerendgerätes hin aktuell an dieses Nutzerendgerät übermittelt wird. Darüber hinaus kann selbstverständlich eine fortwährende Aktualisierung auf der Anzeigeeinrichtung des Nutzerendgerätes zweckmäßig sein.

Weitere Merkmale und Vorteile der Erfindung ergeben sich aus der nachfolgenden Beschreibung einer exemplarischen Ausführungsform unter Bezugnahme auf die Zeichnung. Dabei zeigt die einzige Figur:
eine schematische Ansicht zur Veranschaulichung eines Ausführungsbeispiels der Erfindung.

In der Zeichnung ist in schematisierter Form ein Rechenzentrum 1 in Form einer zentralen Verwaltungseinheit wiedergegeben, welches unter anderem eine in einer Speichereinheit gespeicherte Datenbank 2 umfasst, in welcher die geographischen Koordinaten von Parkraum 3a, 3b - und gegebenenfalls auch von nicht beparkbarem Raum 4 - erfasst sind, beispielsweise in Form der Eckkoordinaten von einzelnen 3a oder Gruppenstellplätzen 3b. Letztere können - insbesondere sofern es sich um Kurven handelt (nicht gezeigt) - auch zusätzlich durch Zwischenkoordinaten erfasst sein, um für eine höhere territoriale Erfassungsgenauigkeit zu sorgen. Die jeweiligen geographischen Koordinaten von Parkraum 3a, 3b (und gegebenenfalls von nicht beparkbarem Raum 4) können in der Datenbank 2 z.B. in ein Straßenkartensystem eingeordnet sein.

Der in der Datenbank 2 des Rechenzentrums 1 hinterlegte Parkraum 3a, 3b ist ferner in Bezug auf verschiedene Parkraumkategorien klassifiziert bzw. gewidmet, wobei diese Parkraumkategorien wenigstens eine fahrzeugspezifische Parkraumkategorie aus der Gruppe Eignung der jeweiligen Parkraumkategorie für eine bestimmte Fahrzeugart, Eignung der jeweiligen Parkraumkategorie für eine bestimmte Fahrzeuggröße, Eignung der jeweiligen Parkraumkategorie für einen bestimmten Fahrzeugtyp und/oder wenigstens eine nutzerspezifische Parkraumkategorie anhand einer Berechtigung der jeweiligen Parkraumkategorie für einen bestimmten Fahrzeugnutzer umfasst. Handelt es sich im vorliegenden Fall z.B. bei dem Parkraum 3a um Reisebusparkplätze und bei dem Parkraum 3b um Linienbusparkplätze, so kann der Parkraum 3a die Parkraumkategorien "Eignung für eine bestimmte Fahrzeuggröße" (z.B. anhand der erfassten geographischen Eckkordinaten"), "Eignung für eine bestimmte Fahrzeugart" (z.B. "Bus"), "Eignung für eine bestimmte Nutzergruppe" (z.B. "Reisebus") sowie gegebenenfalls weitere Parkraumkategorien umfassen. Für den Parkraum 3b gilt entsprechendes, wobei dort anstelle der nutzerspezifischen Parkraumkategorie "Reisebus" die nutzerspezifische Parkraumkategorie "Linienbus" vermerkt ist. Selbstverständlich können in der Datenbank 2 des Rechenzentrums 1 ferner eine Vielzahl an weiteren, alternativen Parkraumkategorien (z.B. "Pkw", "Motorrad", "Schwerbehinderte" etc.) und/oder kumulativen Parkraumkategorien (z.B. "gebührenpflichtig", "nicht gebührenpflichtig") etc. zur Kategorisierung bzw. Widmung des zur Verfügung stehenden Parkraumes verwendet werden.

In der gezeigte Situation befinden sich sowohl in dem Parkraum 3a als auch in dem Parkraum 3b mehrere Fahrzeuge 5 (hier z.B. Reise- und Linienbusse), welche jeweils mit einem fahrzeugseitigen Nutzerendgerät (nicht im einzelnen darstellt) ausgestattet sind, welches mit dem Rechenzentrum 1 drahtlos kommuniziert. Jedes Nutzerendgerät umfasst ein ebenfalls fahrzeugseitiges, hiermit kommunizierendes Standorterfassungsmodul, wie einen GPS-Empfänger, mittels dessen es ebenfalls insbesondere die genauen geographischen Koordinaten, wie z.B. Eckkoordinaten, des zugehörigen Fahrzeugs 5 zu ermitteln vermag. In jedem Nutzerendgerät ist darüber hinaus wenigstens eine zusätzliche Information hinterlegt, welche gleichfalls wenigstens eine fahrzeugspezifische Information aus der Gruppe Fahrzeugart, Fahrzeuggröße und Fahrzeugtyp und/oder wenigstens eine nutzerspezifische Information umfasst.

In der zeichnerisch schematisch wiedergegebenen Situation hat die Datenbank 2 des Rechenzentrums 1 bereits vermerkt, dass in dem dort erfassten Parkraum 3a, 3b bereits eine Mehrzahl an Fahrzeugen 5 abgestellt worden ist. Auf diese Weise wird insbesondere auch der (noch) freie Parkraum erfasst, welcher schematisiert mit geschwärzten Rechtecken dargestellt ist.

Hat nun beispielsweise das Fahrzeug 5' gerade seine Parkposition erreicht, so sendet sein Nutzerendgerät ein Einpark-Standortsignal an das Rechenzentrum 1 (Pfeil A), welches bewirkt, dass in der Datenbank 2 dieser vormals freie Parkplatz innerhalb des Parkraums 3a als besetzt gekennzeichnet wird, was schematisiert mit weißen Rechtecken dargestellt ist. Das Nutzerendgerät des Fahrzeugs 5' sendet jedoch vorzugsweise nicht nur das Einpark-Standortsignal, sondern zusätzlich auch die dort hinterlegte zusätzliche Information, z.B. "Fahrzeuggröße", "Bus", "Reisebus", so dass im Rechenzentrum durch Abgleichen des jeweiligen Einpark-Standortsignals einschließlich der zusätzlichen Information mit den im Rechenzentrum 1 erfassten geographischen Koordinaten von beparkbarem Raum 3a, 3b und gegebenenfalls nicht beparkbarem Raum 4 einschließlich der jeweiligen Parkraumkategorie erkannt werden kann, ob sich der Parkstandort des Busses 5' gänzlich oder teilweise auf überhaupt nicht beparkbarem Raum oder auf Parkraum einer nicht der von dem Nutzerendgerät des Busses 5' übermittelten, fahrzeugspezifischen und/oder nutzerspezifischen Information entsprechenden Parkraumkategorie befindet. Falls ja, kann vom Rechenzentrum 1 eine Warnmeldung an das fahrzeugseitige Nutzerendgerät des Busses 5' ausgegeben werden. Verlässt der Bus 5' wieder seine Parkposition, so sendet sein Nutzerendgerät ein Auspark-Standortsignal an das Rechenzentrum 1, welches bewirkt, dass in der Datenbank 2 dieser vormals als besetzt gekennzeichnete Parkplatz innerhalb des Parkraums 3a wieder als frei erfasst wird. Die Datenbank 2 wird auf diese Weise stets in Echtzeit auf aktuellem Stand gehalten.

Befindet sich nun beispielsweise das Fahrzeug 5'', z.B. ein Reisebus, auf der Suche nach einem freien Parkplatz, so kann sein Fahrer mittels des fahrzeugseitigen Nutzerendgerätes, z.B. manuell mittels Tastendruck, mittels Spracheingabe oder dergleichen, eine Anfrage über freien Parkraum an das Rechenzentrum 1 übermitteln (Pfeil B). Eine solche Anfrage umfasst einerseits den aktuellen Standort des Fahrzeugs 5" (ermittelt durch das mit dem Fahrzeugendgerät gekoppelte Standortbestimmungsmodul), andererseits die zusätzliche Information, d.h. die wenigstens eine fahrzeugspezifische Information aus der Gruppe Fahrzeugart, Fahrzeuggröße und Fahrzeugtyp und/oder die wenigstens eine nutzerspezifische Information, wie hier beispielsweise "Fahrzeuggröße", "Bus", "Reisebus". Darüber hinaus kann gegebenenfalls seitens des Nutzerendgerätes ein Umkreis um die aktuelle Fahrzeugposition, z.B. "200 m" an das Rechenzentrum übermittelt werden, innerhalb dessen der Fahrer die Verfügbarkeit freien Parkraumes mit geeigneter Parkraumkategorie erhalten möchte. Ein solcher Umkreis kann, wie gerade erwähnt, nutzerendgeräteseitig auswählbar sein, oder auch bereits seitens des Nutzerendgerätes oder auch des Rechenzentrums 1 vordefiniert sein.

Hat das Rechenzentrum 1 die Abfrage (Pfeil B) von dem Nutzerendgerät des Busses 5" erhalten, so wird in einer dortigen Datenverarbeitungseinheit anhand der in der Datenbank 2 hinterlegten geographischen Koordinaten des Parkraumes 3a, 3b sowie der aufgrund Empfangs verschiedener Einpark- und Auspark-Standortsignale von Fahrzeugen 5, 5' ebenfalls erfassten Unterscheidung zwischen beparktem und nicht beparktem, freiem Parkraum einerseits ermittelt, welcher Parkraum im jeweiligen Umkreis (von z.B. 200m) des Busses 5" frei ist und dem Bus 5" somit grundsätzlich zur Verfügung stände. Andererseits werden darüber hinaus die zusätzlichen Informationen (z.B. hier: "Fahrzeuggröße", "Bus", "Reisebus"), die anlässlich der Anfrage von dem Nutzerendgerät des Busses 5" mit an das Rechenzentrum 1 übersandt worden sind, mit den in der Datenbank 2 hinterlegten, klassifizierten Parkraumkategorien abgeglichen, um zwischen Parkraumkategorien, welche diesen zusätzlichen Informationen entsprechen, und Parkraumkategorien, welche diesen zusätzlichen Informationen nicht entsprechen, zu unterscheiden. Im vorliegenden Fall kann also ermittelt werden, dass für den Reisebus 5" lediglich die hinreichend großen und für Busse als solche geeigneten Stellplätze im Bereich des Parkraumes 3a in Betracht kommen (Übereinstimmung in allen drei Parkraumkategorien), während die hinreichend großen und für Busse als solche geeigneten, aber für Linienbusse vorgesehenen Stellplätze innerhalb des Parkraums 3b ausscheiden (Übereinstimmung in nur zwei von drei Parkraumkategorien). Auf diese Weise wird der freie Parkraum, dessen Parkraumkategorie der/den zusätzlichen Information(en) entspricht (sowie gegebenenfalls auch der, welcher diesen nicht entspricht) ermittelt.

Schließlich werden, wie mit Pfeil C angedeutet, die Informationen über denjenigen kraftfahrzeugnah beparkbaren, freien Parkraum, dessen Parkraumkategorie(n) der/den zusätzlich übermittelten Information(en) entspricht/entsprechen, vom Rechenzentrum 1 an das anfragende Nutzerendgerät des Busses 5" übermittelt, woraufhin zumindest der kraftfahrzeugnah beparkbare, freie Parkraum dieser Parkraumkategorie mittels des Nutzerendgerätes angezeigt wird. Dies kann auf einer herkömmlichen Anzeigeeinrichtung 6 des Nutzerendgerätes geschehen, z.B. kartographisch auf einer Navigationskarte, wie sie bei herkömmlichen Navigationsgeräten bereits verbreitet Verwendung finden.

## Patentansprüche

1. Verfahren zum Ermitteln von kraftfahrzeugnah beparkbarem, freiem Parkraum (3a, 3b) unter Verwendung von
- wenigstens einem zentralen Rechenzentrum (1), in welchem der Parkraum (3a, 3b) erfasst ist; und
- einer Mehrzahl an dezentral in Fahrzeugen (5) angeordneten Nutzerendgeräten, welche mit dem Rechenzentrum (1) kommunizieren und welche jeweils mit wenigstens einem Standortbestimmungsmodul wirkverbunden sind;
wobei mittels eines jeweiligen Nutzerendgerätes wenigstens ein Einpark-Standortsignal des zugehörigen Fahrzeugs (5) an das Rechenzentrum (1) übermittelt wird, wenn das Fahrzeug (5) geparkt worden ist, wonach im Rechenzentrum (1) das Einpark-Standortsignal mit dem dort erfassten Parkraum (3a, 3b) abgeglichen wird, um in dem Parkraum (3a, 3b) zwischen beparkbarem, freiem Parkraum und nicht beparktem, besetzten Parkraum unterscheiden zu können, so dass der freie Parkraum und/oder der besetzte Parkraum erfasst wird/werden,
wobei mittels eines jeweiligen Nutzerendgerätes eines zugehörigen Fahrzeugs (5) Anfragen über freien Parkraum an das Rechenzentrum (1) übermittelt werden, wobei die Anfragen die aktuelle Fahrzeugposition umfassen, und wobei von der aktuellen Position dieses Kraftfahrzeugs (5) abhängige Informationen über kraftfahrzeugnah beparkbaren, freien Parkraum vom Rechenzentrum an das anfragende Nutzerendgerät übermittelt werden,
wobei das Verfahren die folgenden Schritte umfasst:
- Erfassen der geographischen Koordinaten des Parkraumes (3a, 3b) in dem Rechenzentrum (1), wobei der im Rechenzentrum (1) anhand von geographischen Koordinaten erfasste Parkraum (3a, 3b) die geographischen Koordinaten von Gruppenstellplätzen (3b), wie insbesondere einer Mehrzahl von am Straßenrand befindlichen, nicht markierten Stellplätzen, umfasst;
- Klassifizieren des im Rechenzentrum (1) erfassten Parkraumes (3a, 3b) in Bezug auf mehrere Parkraumkategorien;
- Übermitteln wenigstens einer zusätzlichen Information mittels eines jeweiligen Nutzerendgerätes an das Rechenzentrum (1) anlässlich des Anfragens über freien Parkraum, wobei die wenigstens eine zusätzliche Information zumindest eine fahrzeugspezifische Information aus der Gruppe Fahrzeugart, Fahrzeuggröße und Fahrzeugtyp und/oder wenigstens eine nutzerspezifische Information umfasst, und wobei das mittels eines jeweiligen Nutzerendgerätes an das Rechenzentrum (1) übermittelte Einpark-Standortsignal des zugehörigen Fahrzeugs (5) mehrere geographische Koordinaten des Fahrzeugs (5) in der Parkposition, zumindest in Form der vier Eckkoordinaten des Fahrzeugs (5), umfasst;
- Abgleichen des Einpark-Standortsignals mit den im Rechenzentrum (1) erfassten Koordinaten des Parkraumes (3a, 3b) und Abgleichen der mittels eines jeweiligen Nutzerendgerätes übermittelten, wenigstens einen zusätzlichen Information mit den klassifizierten Parkraumkategorien im Rechenzentrum (1), wobei die im Rechenzentrum (1) von jeweiligen Nutzerendgeräten empfangenen Einpark-Standortsignale zugehöriger Fahrzeuge (5), welche auf Gruppenstellplätzen (3b) geparkt worden sind, verwendet werden, um den Abstand dieser Fahrzeuge (5) von Endkoordinaten der Gruppenstellplätze (3b) und/oder den Abstand zwischen jeweils zwei dort geparkten Fahrzeugen (5) und auf diese Weise die von der Parkposition dieser Fahrzeuge (5) abhängigen geographischen Koordinaten von innerhalb des Gruppenstellplatzes (3b) zur Verfügung stehenden einzelnen Stellplätzen zu ermitteln, so dass zwischen Parkraumkategorien, welche der zusätzlichen Information entsprechen, und Parkraumkategorien, welche der zusätzlichen Information nicht entsprechen, unterschieden und der freie Parkraum, dessen Parkraumkategorie der zusätzlichen Information entspricht und/oder nicht entspricht, ermittelt wird; und
- Übermitteln von Informationen über denjenigen kraftfahrzeugnah beparkbaren, freien Parkraum vom Rechenzentrum (1) an das anfragende Nutzerendgerät, dessen Parkraumkategorie der wenigstens einen zusätzlich übermittelten Information entspricht, wobei der kraftfahrzeugnah beparkbare, freie Parkraum dieser Parkraumkategorie mittels des Nutzerendgerätes angezeigt wird.

2. Verfahren nach Anspruch 1, wobei mittels eines jeweiligen Nutzerendgerätes wenigstens ein Auspark-Standortsignal des zugehörigen Fahrzeugs (5) an das Rechenzentrum (1) übermittelt wird, wenn das Fahrzeug (5) ausgeparkt worden ist, wonach im Rechenzentrum (1) der entsprechende, vormals als besetzt identifizierte Parkraum (3a, 3b) als freier Parkraum (3a, 3b) erfasst wird.

3. Verfahren nach Anspruch 1 oder 2, wobei im Rechenzentrum (1) die geographischen Koordinaten von Parkraum (3a, 3b) modifiziert werden, wenn vormals zur Verfügung gestandener Parkraum (3a, 3b) dauerhaft oder zeitweise unbeparkbar ist und/oder wenn neuer, noch nicht erfasster Parkraum (3a, 3b) zusätzlich zur Verfügung steht.

4. Verfahren nach einem der Ansprüche 1 bis 3, wobei das Klassifizieren des im Rechenzentrum (1) erfassten Parkraumes (3a, 3b) in Bezug auf mehrere Parkraumkategorien zumindest eine fahrzeugspezifische Parkraumkategorie aus der Gruppe Eignung der jeweiligen Parkraumkategorie für eine bestimmte Fahrzeugart, Eignung der jeweiligen Parkraumkategorie für eine bestimmte Fahrzeuggröße, Eignung der jeweiligen Parkraumkategorie für einen bestimmten Fahrzeugtyp und/oder wenigstens eine nutzerspezifische Parkraumkategorie anhand einer Berechtigung der jeweiligen Parkraumkategorie für einen bestimmten Fahrzeugnutzer umfasst.

5. Verfahren nach Anspruch 4, wobei die fahrzeugspezifische Parkraumkategorie aus der Gruppe
- Fahrzeugart bzw. Bestimmung des jeweiligen Parkraumes für eine bestimmte Fahrzeugart, insbesondere aus der Gruppe Personenkraftwagen (Pkw), Lastkraftwagen (Lkw), Busse, Motorräder und Gespanne; und/oder
- Fahrzeuggröße bzw. Parkraumgröße, insbesondere auf Basis der Eckkoordinaten des erfassten Parkraumes,
gewählt wird und/oder die nutzerspezifische Parkraumkategorie
- Nutzergruppen, wie Einsatzfahrzeuge, insbesondere von Feuerwehr, Polizei und/oder Rettungsfahrzeuge, Taxis, Anwohner, Menschen mit Behinderung, Frauen und/oder Männer; und/oder
- einzelne Nutzer, wie private Nutzer einzelner Stellplätze,
umfasst.

6. Verfahren nach einem der Ansprüche 1 bis 5, wobei die wenigstens eine zusätzliche Information, welche zumindest eine fahrzeugspezifische Information aus der Gruppe Fahrzeugart, Fahrzeuggröße und Fahrzeugtyp und/oder wenigstens eine nutzerspezifische Information umfasst, von dem jeweiligen Nutzerendgerät, insbesondere gemeinsam mit dem Einpark-Standortsignal, an das Rechenzentrum (1) übersandt wird, wenn das zugehörige Fahrzeug (5) geparkt worden ist, wonach ermittelt wird, ob das Fahrzeug (5) in Parkraum (3a, 3b) mit einer entsprechenden Parkraumkategorie geparkt worden ist oder nicht.

7. Verfahren nach einem der Ansprüche 1 bis 6, wobei im Rechenzentrum (1) ferner die geographischen Koordinaten von nicht beparkbarem Raum (4) erfasst werden, wobei in dem Fall, in welchem dem Rechenzentrum (1) ein Einpark-Standortsignal mittels eines jeweiligen Nutzerendgerätes eines zugehörigen Fahrzeugs (5) übermittelt worden ist, als dieses Fahrzeug (5) geparkt worden ist, und durch Abgleich dieses Einpark-Standortsignals mit den im Rechenzentrum (1) erfassten geographischen Koordinaten von nicht beparkbarem Raum (4) erkannt wird, dass sich der Parkstandort des Kraftfahrzeugs (5)
- gänzlich oder teilweise auf nicht beparkbarem Raum (4) und/oder
- gänzlich oder teilweise auf Parkraum (3a, 3b) einer nicht der von dem Nutzerendgerät des Fahrzeugs (5) übermittelten, fahrzeugspezifischen und/oder nutzerspezifischen Information entsprechenden Parkraumkategorie befindet,
ein Warnsignal an das jeweilige Nutzerendgerät gesendet wird, welches mittels des Nutzerendgerätes angezeigt wird.

8. Verfahren nach Anspruch 7, wobei ferner, insbesondere zeitverzögert nach Übermitteln des Warnsignals an das jeweilige Nutzerendgerät, ein weiteres Signal an ein weiteres Empfangsgerät, wie insbesondere einer Polizei- oder Ordnungsbehörde, übermittelt wird.

9. Verfahren nach einem der Ansprüche 1 bis 8, wobei das Klassifizieren des im Rechenzentrum (1) erfassten Parkraumes (3a, 3b) in Bezug auf mehrere Parkraumkategorien ferner eine Unterscheidung zwischen gebührenpflichtigem Parkraum und nicht gebührenpflichtigem Parkraum umfasst, wobei die vom Rechenzentrum (1) an ein anfragendes Nutzerendgerät eines Fahrzeugs (5) übermittelten Informationen über kraftfahrzeugnah beparkbaren freien Parkraum (3a, 3b) zusätzliche Informationen über gebührenpflichtigen Parkraum sowie gegebenenfalls über die Höhe der Parkgebühren umfassen, welche mittels des Nutzerendgerätes zusätzlich angezeigt werden, und wobei insbesondere ein Bezahlvorgang der Parkgebühren mittels des Nutzerendgerätes oder eines hiermit gekoppelten Mobilfunkgerätes, wie beispielsweise unter Ausführung eines Abbuchungsvorgangs der Gebühr, bei Abstellen des Fahrzeugs (5) innerhalb eines parkgebührenpflichtigen Parkraumes und/oder beim Entfernen des Fahrzeugs (5) aus einem gebührenpflichtigen Parkraum ausgeführt wird.

10. Verfahren nach einem der Ansprüche 1 bis 9, wobei der im Rechenzentrum (1) anhand von geographischen Koordinaten erfasste Parkraum (3a, 3b) die geographischen Koordinaten einzelner Stellplätze (3a), wie beispielsweise lokal markierter Stellplätze, umfasst.

11. Verfahren nach einem der Ansprüche 1 bis 10, wobei die Übermittlung der Einpark- bzw. Auspark-Standortsignale, der Anfragen über freien Parkraum sowie der Informationen über kraftfahrzeugnah beparkbaren Parkraum (3a, 3b) direkt oder indirekt, wie beispielsweise über das Internet, mittels einer drahtlosen Funkverbindung erfolgt, wobei die Funkverbindung über eine Funkschnittstelle des Nutzerendgerätes oder über ein hiermit kommunizierendes Mobilfunkgerät aufgebaut wird, welches mit dem Nutzerendgerät drahtlos, insbesondere über eine kurzreichweitige Funkschnittstelle, oder verdrahtet gekoppelt ist, wobei die Funkverbindung insbesondere einen Mobilfunkstandard mit erhöhter Downloadrate unterstützt, vorzugsweise LTE (Long-Term-Evolution Technology) oder LTE-Advance.

12. Verfahren nach einem der Ansprüche 1 bis 11, wobei die Informationen über kraftfahrzeugnah beparkbaren, freien Parkraum (3a, 3b) der jeweiligen Parkraumkategorie vom Rechenzentrum (1) in Form von Markierungen übermittelt werden, welche auf einer grafischen Navigationskarte (6) der Nutzerendgeräte angezeigt werden, wobei die Markierung insbesondere eine optische, gegebenenfalls zwischen gebührenpflichtigem Parkraum und nicht gebührenpflichtigem Parkraum unterscheidende, Hervorhebung ist, wie eine dauerhafte oder temporäre Farbänderung oder ein Lichtzeichen.

13. Verfahren nach Anspruch 12, wobei alternativ oder zusätzlich zu den Informationen über kraftfahrzeugnah beparkbaren, freien Parkraum (3a, 3b) der jeweiligen Parkraumkategorie Informationen über nicht beparkbaren Raum (4) und/oder über beparkbaren, aber bereits beparkten Parkraum (3a, 3b) vom Rechenzentrum (1) in Form von Markierungen übermittelt werden, welche auf der grafischen Navigationskarte (6) der Nutzerendgeräte angezeigt werden, wobei die Markierung insbesondere eine optische, gegebenenfalls zwischen gebührenpflichtigem Parkraum und nicht gebührenpflichtigem Parkraum unterscheidende, Hervorhebung ist, wie eine dauerhafte oder temporäre Farbänderung oder ein Lichtzeichen.

14. Verfahren nach einem der Ansprüche 1 bis 13, wobei die Ermittlung der geographischen Koordinaten eines jeweiligen Fahrzeugs (5) in der Parkposition mittels des Standortbestimmungsmoduls, insbesondere in Form eines GPS-Empfängers, des Nutzerendgerätes erfolgt, wobei die Koordinaten des Fahrzeugs (5) in der Parkposition insbesondere über drahtlose lokale Netzwerke (WLAN) an das Rechenzentrum (1) übermittelt werden.

15. Verfahren nach einem der Ansprüche 1 bis 14, wobei der Beginn und das Ende eines Parkvorgangs eines jeweiligen Fahrzeugs (5) mittels des zugehörigen Nutzerendgerätes erfasst werden und das Einpark-Standortsignal bzw. das Auspark-Standortsignal mittels des Nutzerendgerätes automatisch an das Rechenzentrum (1) übermittelt wird, wobei insbesondere der Beginn bzw. das Ende eines Parkvorgangs erfasst werden infolge
- Abschalten bzw. Anschalten des Motors des zugehörigen Fahrzeugs (5); und/oder
- Aktivieren bzw. Deaktivieren der Handbremse des zugehörigen Fahrzeugs (5); und/oder
- Einrasten bzw. Ausrasten der Gangschaltung des zugehörigen Fahrzeugs (5) mit Automatikgetriebe in eine bzw. aus einer Parkstellung.

16. Verfahren nach einem der Ansprüche 1 bis 15, wobei zumindest die Einpark- und Auspark-Standortsignale bei ihrer Übertragung mittels des Nutzerendgerätes zum Zwecke der Anonymisierung codiert werden, wobei insbesondere die Einpark- und Auspark-Standortsignale bedarfsweise decodiert werden, wie zum Zwecke einer Strafverfolgung, beispielsweise im Falle eines Fahrzeugdiebstahls oder einer Ordnungswidrigkeit.

17. Verfahren nach einem der Ansprüche 1 bis 16, wobei es in Echtzeit durchgeführt wird, wobei insbesondere der beparkbare, freie Parkraum (3a, 3b) im Rechenzentrum (1) anhand der von den Nutzerendgeräten übermittelten Einpark- und Auspark-Standortsignale fortwährend aktualisiert und auf eine Anfrage eines Nutzerendgerätes hin aktuell an dieses Nutzerendgerät übermittelt wird.

18. Fahrzeug-Assistenzsystem zum Ermitteln von kraftfahrzeugnah beparkbarem, freiem Parkraum (3a, 3b), insbesondere zur Durchführung eines Verfahrens nach einem der vorangehenden Ansprüche, umfassend
(a) wenigstens ein zentrales Rechenzentrum (1) mit einer Sendeeinheit, einer Empfangseinheit und einer Datenverarbeitungseinheit sowie mit einer Speichereinheit, in welcher eine Datenbank (2) gespeichert ist, in welcher der Parkraum (3a, 3b) hinterlegt ist; und
(b) eine Mehrzahl an dezentral in Fahrzeugen (5) angeordneten Nutzerendgeräten mit einem Sender und einem Empfänger, welche mit der Empfangseinheit und der Sendeeinheit des Rechenzentrums (1) kommunizieren, mit einem Standortbestimmungsmodul, insbesondere in Form eines GPS-Empfängers, welches zum Erfassen der geographischen Koordinaten des zugehörigen Fahrzeugs (5) zumindest in einer Parkposition desselben ausgebildet ist, und mit einem Parkzustandserfassungsmodul, welches erkennt, wenn das zugehörige Fahrzeug (5) geparkt bzw. ausgeparkt worden ist;
wobei
- der Sender eines jeweiligen Nutzerendgerätes zum Übermitteln wenigstens eines Einpark-Standortsignals und/oder wenigstens einen Auspark-Standortsignals an die Empfangseinheit des Rechenzentrums (1), wenn das zugehörige Fahrzeug (5) geparkt bzw. ausgeparkt worden ist, sowie zum Anfragen über freien Parkraum (3a, 3b) an die Empfangseinheit des Rechenzentrums (1) ausgebildet ist, wobei die Anfragen die aktuelle Fahrzeugposition umfassen, und
- der Empfänger eines jeweiligen Nutzerendgerätes zum Empfangen von, von der aktuellen Position des zugehörigen Kraftfahrzeugs (5) abhängigen Informationen über kraftfahrzeugnah beparkbaren, freien Parkraum (3a, 3b) von der Sendeeinheit des Rechenzentrums (1) ausgebildet ist;
und wobei
- die Datenverarbeitungseinheit des Rechenzentrums (1) zum Abgleichen eines von einem jeweiligen Nutzerendgerät empfangenen Einpark-Standortsignal und/oder Auspark-Standortsignal mit dem in der Datenbank (2) hinterlegten Parkraum (3a, 3b) derart ausgebildet ist, um zwischen beparkbarem, freiem Parkraum und beparktem, besetzten Parkraum zu unterscheiden und somit den freien Parkraum und/oder den besetzten Parkraum zu erfassen, und
- die Sendeeinheit des Rechenzentrums (1) zum Übermitteln von, von der aktuellen Position eines jeweiligen Kraftfahrzeugs (5) abhängigen Informationen über kraftfahrzeugnah beparkbaren, freien Parkraum (3a, 3b) an den Empfänger des anfragenden Nutzerendgerätes des zugehörigen Fahrzeugs (5) ausgebildet ist, und wobei
- in der Datenbank (2) des Rechenzentrums (1) die geographischen Koordinaten des Parkraumes (3a, 3b) hinterlegt sind, wobei der im Rechenzentrum (1) anhand von geographischen Koordinaten erfasste Parkraum (3a, 3b) die geographischen Koordinaten von Gruppenstellplätzen (3b), wie insbesondere einer Mehrzahl von am Straßenrand befindlichen, nicht markierten Stellplätzen, umfasst;
- der in der Datenbank (2) des Rechenzentrums (1) hinterlegte Parkraum (3a, 3b) in Bezug auf mehrere Parkraumkategorien klassifiziert ist;
- in einem jeweiligen Nutzerendgerät wenigstens eine zusätzliche Information hinterlegt ist, wobei die wenigstens eine zusätzliche Information zumindest eine fahrzeugspezifische Information aus der Gruppe Fahrzeugart, Fahrzeuggröße und Fahrzeugtyp und/oder wenigstens eine nutzerspezifische Information umfasst, und wobei das mittels eines jeweiligen Nutzerendgerätes an das Rechenzentrum (1) übermittelte Einpark-Standortsignal des zugehörigen Fahrzeugs (5) mehrere geographische Koordinaten des Fahrzeugs (5) in der Parkposition, zumindest in Form der vier Eckkoordinaten des Fahrzeugs (5), umfasst;
- der Sender eines jeweiligen Nutzerendgerätes zum Übermitteln der zusätzlichen Information an die Empfangseinheit des Rechenzentrums (1) zumindest anlässlich des Anfragens über freien Parkraum (3a, 3b) ausgebildet ist;
- die Datenverarbeitungseinheit des Rechenzentrums (1) zum Abgleichen des Einpark-Standortsignals mit den im Rechenzentrum (1) erfassten geographischen Koordinaten des Parkraumes (3a, 3b) und zum Abgleichen der mittels eines jeweiligen Nutzerendgerätes übermittelten, wenigstens einen zusätzlichen Information mit den in der Datenbank (2) klassifizierten Parkraumkategorien ausgebildet ist, wobei die im Rechenzentrum (1) von jeweiligen Nutzerendgeräten empfangenen Einpark-Standortsignale zugehöriger Fahrzeuge (5), welche auf Gruppenstellplätzen (3b) geparkt worden sind, verwendet werden, um den Abstand dieser Fahrzeuge von Endkoordinaten der Gruppenstellplätze (3b) und/oder den Abstand zwischen jeweils zwei dort geparkten Fahrzeugen (5) und auf diese Weise die von der Parkposition dieser Fahrzeuge (5) abhängigen geographischen Koordinaten von innerhalb des Gruppenstellplatzes (3b) zur Verfügung stehenden einzelnen Stellplätzen zu ermitteln, so dass zwischen Parkraumkategorien, welche der zusätzlichen Information entsprechen, und Parkraumkategorien, welche der zusätzlichen Information nicht entsprechen, unterschieden und somit der freie Parkraum, dessen Parkraumkategorie der zusätzlichen Information entspricht und/oder nicht entspricht, ermittelt wird;
- die Sendeeinheit des Rechenzentrums (1) zum Übermitteln von Informationen über denjenigen kraftfahrzeugnah beparkbaren, freien Parkraum (3a, 3b), dessen Parkraumkategorie der wenigstens einen zusätzlich übermittelten Information entspricht, an den Empfänger des anfragenden Nutzerendgerätes ausgebildet ist; und
- das jeweilige Nutzerendgerät eine Anzeigeeinrichtung (6) aufweist, welches zum, insbesondere graphischen, Anzeigen des kraftfahrzeugnah beparkbaren, freien Parkraumes dieser Parkraumkategorie ausgebildet ist.

19. Fahrzeug-Assistenzsystem zum Ermitteln von kraftfahrzeugnah beparkbarem, freiem Parkraum nach Anspruch 18, wobei das Nutzerendgerät in einem Navigationsgerät des Fahrzeugs (5) implementiert ist.

## Claims

1. Process for determining parkable free parking area (3a, 3b) close to motor vehicle with the use of
- at least one central computing centre (1), in which the parking area (3a, 3b) is contained; and
- a plurality of user terminals arranged in vehicles (5) in a decentralized manner, which communicate with the computing centre (1) and which are each functionally connected with at least one location determination module;
wherein at least one parking location signal of the corresponding vehicle (5) is transmitted by means of a corresponding user terminal to the computing centre (1) when the vehicle (5) has been parked, after which the parking location signal is compared in the computing centre (1) with the parking area (3a, 3b) contained therein in order to make a distinction in the parking area (3a, 3b) between parkable, free parking area and unparkable, occupied parking area, so that the free parking area and/or the occupied parking area is detected,
wherein inquiries are transmitted to the computing centre (1) by means of a corresponding user terminal of a corresponding vehicle (5), wherein the inquiries comprise the current position of the vehicle (5), and wherein information on parkable free parking area close to the motor vehicle (5), which information depends on its current position, is transmitted from the computing centre (1) to the user terminal making the inquiry, wherein the process comprises the following steps:
- Detection of the geographic coordinates of the parking area (3a, 3b) in the computing centre (1), wherein the parking area (3a, 3b) contained in the computing centre (1) on the basis of geographic coordinates comprises the geographic coordinates of groups of parking spaces (3b), especially of a plurality of unmarked parking spaces being located at the roadside;
- Classification of the parking area (3a, 3b) contained in the computing centre (1) with respect to a plurality of parking area categories;
- Transmission of at least one additional information by means of a corresponding user terminal to the computing centre (1) at the time of the inquiry about free parking area, wherein the at least one additional information comprises at least one vehicle-specific information from the group comprising the type of vehicle, vehicle size and vehicle model and/or at least one user-specific information, and wherein the parking location signal of the corresponding vehicle (5) being transmitted by means of the corresponding user terminal to the computing centre (1) comprises a plurality of geographic coordinates of the vehicle (5) in its parking position, at least in the form of the four corner coordinates of the vehicle (5);
- Comparison of the parking location signal with the coordinates of the parking area (3a, 3b), which are contained in the computing centre (1), and comparison of the at least one additional information transmitted by means of a corresponding user terminal with the classified parking area categories in the computing centre (1), wherein the parking position signals of corresponding vehicles (5) that are parked on groups of parking spaces (3b), which are received in the computing centre (1) from the corresponding user terminals, are used to determine the distance of these vehicles (5) from end coordinates of the groups of parking spaces (3b) and/or to determine the distance between two vehicles (5) each being parked there and in this manner to determine the geographic coordinates of individual parking spaces available within the group of parking spaces (3b), said geographic coordinates being dependent on the parked positions of these vehicles (5), so that a distinction is made between parking area categories that correspond to the additional information and parking area categories that do not correspond to the additional information and the free parking area, whose parking area category corresponds and/or does not correspond to the additional information, is determined; and
- Transmission of information on the parkable free parking area close to the vehicle from the computing centre (1) to the user terminal making the inquiry, whose parking area category corresponds to the at least one additionally transmitted information, wherein the parkable free parking area of this parking area category close to the motor vehicle is displayed by means of the user terminal.

2. Process in accordance with claim 1, wherein at least one parking-exit location signal of the corresponding vehicle (5) is transmitted by means of a corresponding user terminal to the computing centre (1) when the vehicle (5) has exited the parking area, after which the corresponding parking area, previously identified as occupied, is detected in the computing centre (1) as a free parking area.

3. Process in accordance with claim 1 or 2, wherein the geographic coordinates of the parking area (3a, 3b) are modified in the computing centre (1) when parking area (3, 3b) that was previously available is permanently or temporarily unparkable and/or when new, not yet contained parking area (3a, 3b) is additionally available.

4. Process in accordance with one of the claims 1 through 3, wherein the classification of the parking area (3a, 3b)contained in the computing centre (1) with respect to a plurality of parking area categories comprises at least one vehicle-specific parking area category from the group comprising suitability of the parking area category in question for a certain type of vehicle, suitability of the parking area category in question for a certain vehicle size, suitability of the parking area category in question for a certain vehicle model and/or at least one user-specific category on the basis of an authorization of a certain vehicle user for the parking area category in question.

5. Process in accordance with claim 4, wherein the vehicle-specific parking area category is selected from the group comprising
- the type of vehicle or determination of the parking area in question for a certain type of vehicle, especially from the group comprising passenger cars, trucks, buses, motorcycles and sidecar motorcycles; and/or
- vehicle size or parking area size, especially on the basis of the corner coordinates of the parking area contained;
and/or wherein the user-specific parking area category comprises
- user groups, such as emergency vehicles, especially of fire companies, police and/or rescue vehicles, taxis, local residents, people with disabilities, women and/or men; and/or
- individual users, such as private users of individual parking areas.

6. Process in accordance with one of the claims 1 through 5, wherein the at least one additional information, which comprises at least one vehicle-specific information from the group comprising the type of vehicle, vehicle size and vehicle model, and/or at least one user-specific information, is transmitted by the corresponding user terminal to the computing centre (1), especially together with the parking location signal, when the corresponding vehicle (5) has been parked, after which it is determined whether the vehicle (5) has been parked in a parking area (3a, 3b) with a corresponding parking area category or not.

7. Process in accordance with one of the claims 1 through 6, wherein the geographic coordinates of unparkable area are, furthermore, contained in the computing centre (1), wherein a warning signal is sent to the corresponding user terminal, which signal is displayed by means of the user terminal, in the case in which a parking location signal has been transmitted to the computing centre (1) by means of a corresponding user terminal of a corresponding vehicle (5) when that vehicle (5) has been parked and it is recognized by comparison of this parking location signal with the geographic coordinates of unparkable space (4), which coordinates are contained in the computing centre (1), that the parking location of the vehicle (5)
- is located fully or partly in an unparkable area (4) and/or
- is located fully or partly on a parking area (3a, 3b) of a parking area category not corresponding to the vehicle-specific and/or user-specific information transmitted from the user terminal of this vehicle (5).

8. Process in accordance with claim 7, wherein another signal is, furthermore, transmitted, especially with a time delay after the transmission of the warning signal to the corresponding user terminal, to another receiver, especially a police or security service.

9. Process in accordance with one of the claims 1 through 8, wherein the classification of the parking area (3a, 3b) contained in the computing centre (1) with respect to a plurality of parking area categories comprises, furthermore, a distinction between parking area subject to a fee and parking area not subject to a fee, wherein the information transmitted from the computing centre (1) to a user terminal of a vehicle (5) making an inquiry about parkable free parking area (3a, 3b) close to the vehicle comprises additional information on parking area subject to a fee and optionally on the amount of the parking fee, which information is additionally displayed by means of the user terminal, and wherein, in particular, a payment process for paying the parking fee is carried out by means of the user terminal or a mobile wireless device coupled therewith, for example, by performing a fee debiting, when parking the vehicle (5) within a parking area being subject to a fee and/or when removing the vehicle (5) from a parking area being subject to a fee.

10. Process in accordance with one of the claims 1 through 9, wherein the parking area (3a, 3b) contained in the computing centre (1) on the basis of geographic coordinates comprises the geographic coordinates of individual parking areas (3a), for example, locally marked parking places.

11. Process in accordance with one of the claims 1 through 10, wherein the transmission of the parking or parking-exit location signals, of the inquiries on free parking area as well as of the information on parkable parking area (3a, 3b) close to the vehicle takes place directly or indirectly, for example, via the Internet, by means of a wireless radio connection, wherein the radio connection is established via a radio interface of the user terminal or via a mobile wireless device communicating herewith, which is coupled with the user terminal in a wireless manner, especially via a short-range radio interface, or in a wired manner, wherein the radio connection supports especially a mobile wireless standard with increased download rate, preferably LTE (Long Term Evolution Technology) or LTE-Advance.

12. Process in accordance with one of the claims 1 through 11, wherein the information on parkable free parking area (3a, 3b) of the corresponding parking area category close to the vehicle is transmitted from the computing centre (1) in the form of markings, which are displayed on a graphic navigation card (6) of the user terminal, wherein the marking is especially an optical highlighting, possibly distinguishing between parking area subject to a fee and parking area not subject to a fee, such as a permanent or temporary change in colour or a light signal.

13. Process in accordance with claim 12, wherein as an alternative or in addition to the information on parkable free parking area (3a, 3b) of the corresponding parking area category close to the vehicle, information on unparkable area and/or on parkable, but already occupied parking area (3a, 3b) is transmitted from the computing centre (1) in the form of markings, which are displayed on the graphic navigation card (6) of the user terminal, wherein the marking is especially an optical highlighting, possibly distinguishing between parking area subject to a fee and parking area not subject to a fee, such as a permanent or temporary change in colour or a light signal.

14. Process in accordance with one of the claims 1 through 13, wherein the determination of the geographic coordinates of a corresponding vehicle (5) in a parked position is performed by means of the location determination module, especially in the form of a GPS receiver, of the user terminal, wherein the coordinates of the vehicle (5) in the parked position are transmitted to the computing centre (1) especially via wireless local networks (WLAN).

15. Process in accordance with one of the claims 1 through 14, wherein the start and the end of a parking operation of a corresponding vehicle (5) are detected by means of the corresponding user terminal and the parking location signal or the parking-exit location signal, respectively, is transmitted automatically to the computing centre (1) by means of the user terminal, wherein, in particular, the start and the end of a parking operation are detected as a consequence of
- shutting off or starting the engine of the corresponding vehicle (5); and/or
- activating or deactivating the hand brake of the corresponding vehicle (5); and/or
- engaging or disengaging the gear shift lever of the corresponding vehicle (5) with automatic transmission into or out of a parking position.

16. Process in accordance with one of the claims 1 through 15, wherein at least the parking and parking-exit location signals are coded during their transmission by means of the user terminal for the purpose of anonymization, wherein, in particular, the parking and parking-exit location signals are decoded if need be, especially for the purpose of criminal prosecution, for example, in case of theft of a vehicle or infringement of the regulations.

17. Process in accordance with one of the claims 1 through 16, wherein it is carried out in real time, wherein especially the parkable free parking area (3a, 3b) is updated continuously in the computing centre (1) on the basis of parking and parking-exit location signals transmitted from the user terminals and is transmitted in the updated form upon inquiry from a user terminal to said user terminal.

18. Vehicle assistance system for determining parkable free parking area (3a, 3b) close to a motor vehicle (5), especially for carrying out the process in accordance with one of the preceeding claims, comprising
(a) at least one central computing centre (1) with a transmission unit, with a receiving unit and with a data processing unit as well as with a memory unit, in which a data bank (2), in which the geographic coordinates of the parking area (3a, 3b) are stored, is stored; and
(b) a plurality of user terminals arranged in a decentralized manner in vehicles (5) with a transmitter and with a receiver, which communicate with the receiving unit and with the transmitting unit of the computing centre (1), with a location determination module, especially in the form of a GPS receiver, which is designed to detect the geographic coordinates of the corresponding vehicle (5) at least in a parked position thereof, and with a parked state detection module, which recognizes when the corresponding vehicle (5) has been parked or has exited the parking area;
wherein
- the transmitter of a particular user terminal is designed to transmit at least one parking location signal and/or at least one parking-exit location signal to the receiving unit of the computing centre (1) when the corresponding vehicle (5) has been parked or has exited the parking area, as well as to send an inquiry about free parking area (3a, 3b) to the receiving unit of the computing centre (1), wherein the inquiries comprise the current position of the vehicle, and
- the receiver of a corresponding user terminal is designed to receive information on parkable free parking area (3a, 3b) close to the vehicle, which information depends on the current position of the corresponding vehicle (5), from the transmitting unit of the computing centre (1);
and wherein
- the data processing unit of the computing centre (1) is designed to compare a parking location signal and/or parking-exit location signal received from a corresponding user terminal with the parking area (3a, 3b) stored in the data bank (2) such that distinction is made between parkable free parking area and parked, occupied parking area and thus to detect the free parking area and/or the occupied parking area, and
- the transmission unit of the computing centre (1) is designed to transmit information on parkable free parking area (3a, 3b) close to the vehicle, which information depends on the current position of a corresponding vehicle (5), to the receiver of the user terminal of the corresponding vehicle (5), which said user terminal is making the inquiry,
and wherein
- the geographic coordinates of the parking area (3a, 3b) are stored in the data bank (2) of the computing centre (1), wherein the parking area (3a, 3b) contained in the computing centre (1) on the basis of geographic coordinates comprises the geographic coordinates of groups of parking spaces (3b), especially of a plurality of unmarked parking spaces located at the roadside;
- the parking area (3a, 3b) stored in the data bank (2) of the computing centre (1) is classified with respect to a plurality of parking area categories;
- at least one additional information is stored in a corresponding user terminal, wherein the at least one additional information comprises at least one vehicle-specific information from the group comprising the type of vehicle, vehicle size and vehicle model and/or at least one user-specific information, and wherein the parking location signal of the corresponding vehicle (5), which is transmitted to the computing centre(1) by means of a corresponding user terminal, comprises a plurality of geographic coordinates of the vehicle (5), at least in the form of the four corner coordinates of the vehicle (5);
- the transmitter of a corresponding user terminal is designed to transmit the additional information to the receiving unit of the computing centre (1) at least at the time of the inquiry about free parking area (3a, 3b);
- the data processing unit of the computing centre (1) is designed to compare the parking location signal with the geographic coordinates of the parking area (3a, 3b) which are contained in the computing centre (1), and to compare the at least one additional information transmitted by means of a corresponding user terminal with the parking area categories classified in the data bank (2), wherein the parking location signals of corresponding vehicles (5) parked in groups of parking spaces (3b), which signals are received in the computing centre (1) from corresponding user terminals, are used to determine the distance of these vehicles from end coordinates of the groups of parking spaces (3b) and/or the distance between two vehicles (5) each being parked there and to determine in this manner the geographic coordinates of individual parking spaces available within the groups of parking spaces (3b), which coordinates being dependent on the parked positions of these vehicles (5), so that distinction is made between parking area categories that correspond to the additional information and parking area categories that do not correspond to the additional information, and the free parking area, whose parking area category corresponds and/or does not correspond to the additional information, is thus determined;
- the transmitting unit of the computing centre (1) is designed to transmit information on the parkable free parking area (3a, 3b) close to the vehicle, whose parking area category corresponds to the at least one additionally transmitted information, to the receiver of the user terminal making the inquiry; and
- the corresponding user terminal has a display means (6) which is designed for the, in particular graphic, display of the parkable free parking area of that category close to the vehicle.

19. Vehicle assistance system for determining parkable free parking area in accordance with claim 18, wherein the user terminal is implemented in a navigation device of the vehicle (5).

## Revendications

1. Procédé pour la détermination de places de stationnement (3a, 3b) libres à proximité d'un véhicule automobile, par utilisation de :
- au moins un centre de calcul (1) central dans lequel les places de stationnement (3a, 3b) sont détectées ; et
- une pluralité d'appareils terminaux d'utilisateur disposés de façon décentralisée dans des véhicules (5), communiquant avec le centre de calcul (1) et respectivement activement reliés à au moins un module de détermination de localisation ;
au moins un signal de localisation de stationnement du véhicule (5) associé étant transmis au centre de calcul (1) à l'aide d'un appareil terminal d'utilisateur respectif lorsque le véhicule (5) est stationné, à la suite de quoi le signal de localisation de stationnement est comparé, dans le centre de calcul (1), aux places de stationnement (3a, 3b) détectées à cet endroit, pour pouvoir faire la distinction, pour les places de stationnement (3a, 3b), entre la place de stationnement libre utilisable et la place de stationnement occupée non utilisable, de sorte que la place de stationnement libre et/ou la place de stationnement occupée sont détectées ;
les demandes de places de stationnement libres étant envoyées au centre de calcul (1) à l'aide d'un appareil terminal d'utilisateur respectif d'un véhicule (5) associé, les demandes comprenant la position actuelle du véhicule et des informations dépendant de la position actuelle de ce véhicule automobile (5) sur les places de stationnement libres utilisables à proximité du véhicule automobile transmises par le centre de calcul à l'appareil terminal d'utilisateur en ayant fait la demande ;
le procédé comprenant les étapes suivantes :
- détection des coordonnées géographiques des places de stationnement (3a, 3b) dans le centre de calcul (1), les places de stationnement (3a, 3b) détectées dans le centre de calcul (1) à l'aide des coordonnées géographiques comprenant les coordonnées géographiques des places de stationnement réservées aux groupes (3b), comme notamment une pluralité de places de stationnement non marquées se trouvant en bordure de rue ou de route ;
- classification des places de stationnement (3a, 3b) détectées dans le centre de calcul (1) par rapport à plusieurs catégories de places de stationnement ;
- transmission d'au moins une information supplémentaire au centre de calcul (1) à l'aide d'un appareil terminal d'utilisateur respectif lors de la demande de places de stationnement libres, l'au moins une information supplémentaire comprenant au moins une information spécifique au véhicule parmi le groupe composé de la sorte de véhicule, de la taille de véhicule et du type de véhicule et/ou d'au moins une information spécifique à l'utilisateur et le signal de localisation de stationnement du véhicule (5) associé transmis au centre de calcul (1) à l'aide d'un appareil terminal d'utilisateur respectif comprenant plusieurs coordonnées géographiques du véhicule (5) dans la position de stationnement, au moins sous la forme des coordonnées des quatre coins du véhicule (5) ;
- recoupement du signal de localisation de stationnement avec les coordonnées, détectées dans le centre de calcul (1), des places de stationnement (3a, 3b) et recoupement de l'au moins une information supplémentaire transmise à l'aide d'un appareil terminal d'utilisateur respectif avec les catégories de places de stationnement classées dans le centre de calcul (1), les signaux de localisation de stationnement des véhicules (5) associés reçus des appareils terminaux d'utilisateur respectifs garés sur les places de stationnement réservées aux groupes (3b) étant utilisés dans le centre de calcul (1) pour déterminer la distance de ces véhicules (5) par rapport aux coordonnées finales des places de stationnement réservées aux groupes (3b) et/ou la distance entre respectivement deux véhicules (5) stationnés à cet endroit et pour déterminer de cette façon les coordonnées géographiques des places de stationnement individuelles mises à disposition à l'intérieur des places de stationnement réservées aux groupes (3b) en fonction de la position de stationnement de ces véhicules (5), de sorte que la distinction est faite entre les catégories de places de stationnement correspondant à l'information supplémentaire et les catégories de places de stationnement ne correspondant pas à l'information supplémentaire et les places de stationnement libres dont la catégorie de places de stationnement correspond et/ou ne correspond pas à l'information supplémentaire sont déterminées ; et
- transmission, par le centre de calcul (1), d'informations sur les places de stationnement libres utilisables à proximité du véhicule automobile à l'appareil terminal d'utilisateur en ayant fait la demande, dont la catégorie de places de stationnement correspond à l'au moins une information transmise en sus, les places de stationnement libres à proximité d'un véhicule automobile de cette catégorie de places de stationnement étant affichées à l'aide de l'appareil terminal d'utilisateur.

2. Procédé selon la revendication 1, au moins un signal de localisation de sortie de stationnement du véhicule (5) associé étant transmis au centre de calcul (1) à l'aide d'un appareil terminal d'utilisateur respectif lorsque le véhicule (5) sort de stationnement, à la suite de quoi la place de stationnement (3a, 3b) correspondante précédemment identifiée comme occupée est détectée dans le centre de calcul (1) comme une place de stationnement (3a, 3b) libre.

3. Procédé selon la revendication 1 ou 2, les coordonnées géographiques des places de stationnement (3a, 3b) étant modifiées dans le centre de calcul (1) lorsque les places de stationnement (3a, 3b) précédemment mises à disposition sont durablement ou temporairement inutilisables et/ou lorsque de nouvelles places de stationnement (3a, 3b) non encore détectées sont disponibles en sus.

4. Procédé selon l'une quelconque des revendications 1 à 3, la classification des places de stationnement (3a, 3b) détectées dans le centre de calcul (1) par rapport à plusieurs catégories de places de stationnement comprenant au moins une catégorie de places de stationnement spécifique au véhicule parmi le groupe composé de l'adéquation de la catégorie de places de stationnement respective pour une sorte de véhicule définie, l'adéquation de la catégorie de places de stationnement respective pour une taille de véhicule définie, l'adéquation de la catégorie de places de stationnement respective pour un type de véhicule défini et/ou au moins une catégorie de places de stationnement spécifique à l'utilisateur à l'aide d'une autorisation d'utilisation de la catégorie de places de stationnement respective pour un utilisateur de véhicule défini.

5. Procédé selon la revendication 4, dans lequel on sélectionne la catégorie de places de stationnement spécifique au véhicule parmi le groupe composé de :
- la sorte de véhicule et/ou la détermination des places de stationnement respectives pour une sorte de véhicule définie, notamment parmi le groupe composé des véhicules de tourisme (Pkw), poids lourds (Lkw), bus, motocyclettes et attelages ; et/ou
- la taille de véhicule et/ou la taille des places de stationnement, notamment sur la base des coordonnées cornières de la place de stationnement détectée ;
et/ou dans lequel on sélectionne la catégorie de places de stationnement spécifique à l'utilisateur :
- groupes d'utilisateurs, par exemple véhicules d'intervention d'urgence, notamment pompiers, police et/ou ambulances, taxis, habitants, handicapés, femmes et/ou hommes ; et/ou
- utilisateurs individuels, par exemples utilisateurs privés de places de stationnement individuelles.

6. Procédé selon l'une quelconque des revendications 1 à 5, l'au moins une information supplémentaire, comprenant au moins une information spécifique au véhicule parmi le groupe composé de la sorte de véhicule, de la taille de véhicule et du type de véhicule et/ou d'au moins une information spécifique à l'utilisateur, étant transmise au centre de calcul (1) par l'appareil terminal d'utilisateur respectif, notamment conjointement avec le signal de localisation de stationnement lorsque le véhicule (5) associé est stationné, à la suite de quoi on calcule si le véhicule (5) est stationné ou non sur une place de stationnement (3a, 3b) de catégorie de places de stationnement correspondante.

7. Procédé selon l'une quelconque des revendications 1 à 6, les coordonnées géographiques de places non utilisables (4) étant en outre déterminées dans le centre de calcul (1), dans le cas dans lequel un signal de localisation de stationnement est envoyé au centre de calcul (1) à l'aide d'un appareil terminal d'utilisateur respectif d'un véhicule (5) associé, lorsque ce véhicule (5) est stationné, et on détecte dans le centre de calcul (1), par recoupement de ce signal de localisation de stationnement avec les coordonnées géographiques d'une place non utilisable (4), que la localisation de stationnement du véhicule automobile (5) se trouve :
- pour tout ou partie sur une place non utilisable (4) ; et/ou
- pour tout ou partie sur une place de stationnement (3a, 3b) d'une catégorie de places de stationnement ne correspondant pas à l'information spécifique à l'utilisateur et/ou spécifique au véhicule transmise par l'appareil terminal d'utilisateur du véhicule (5) ;
un signal d'avertissement étant envoyé à l'appareil terminal d'utilisateur respectif et affiché à l'aide de l'appareil terminal d'utilisateur.

8. Procédé selon la revendication 7, un signal supplémentaire étant en outre envoyé à l'appareil de réception supplémentaire, notamment à une autorité de police ou de gardiennage, notamment de façon décalée dans le temps après la transmission du signal d'avertissement à l'appareil terminal d'utilisateur respectif.

9. Procédé selon l'une quelconque des revendications 1 à 8, la classification des places de stationnement (3a, 3b) détectées dans le centre de calcul (1) par rapport à plusieurs catégories de places de stationnement comprenant en outre la distinction entre les places de stationnement payantes et les places de stationnement gratuites, les informations sur les places de stationnement (3a, 3b) libres à proximité d'un véhicule automobile transmises par le centre de calcul (1) à un appareil terminal d'utilisateur d'un véhicule (5) en ayant fait la demande comprenant des informations supplémentaires sur les places de stationnement payantes ainsi que le cas échéant sur le montant des frais de stationnement qui s'affichent en outre à l'aide de l'appareil terminal d'utilisateur et notamment sur un règlement des frais de stationnement à l'aide de l'appareil terminal d'utilisateur ou d'un téléphone portable couplé à ce dernier, par exemple par exécution d'une procédure de prélèvement des frais de stationnement, lors de l'introduction du véhicule (5) à l'intérieur d'une place de stationnement payante et/ou lors de la sortie du véhicule (5) hors d'une place de stationnement payante.

10. Procédé selon l'une quelconque des revendications 1 à 9, les places de stationnement (3a, 3b) détectées dans le centre de calcul (1) à l'aide des coordonnées géographiques comprenant les coordonnées géographiques des places de stationnement (3a) individuelles, par exemple les places de stationnement marquées localement.

11. Procédé selon l'une quelconque des revendications 1 à 10, la transmission des signaux de localisation de stationnement et/ou de sortie de stationnement, les demandes de places de stationnement libres ainsi que les informations sur les places de stationnement à proximité d'un véhicule automobile (3a, 3b) se produisant directement ou indirectement, par exemple via Internet, au moyen d'une liaison radio sans fil, la liaison radio se produisant via une interface radio de l'appareil terminal d'utilisateur ou via un téléphone portable communiquant avec ce dernier et relié par fil ou sans fil à l'appareil terminal d'utilisateur, notamment via une interface radio à ondes courtes, la liaison radio suivant notamment une norme de téléphonie mobile avec vitesse de téléchargement accrue, de préférence une technologie LTE (Long-Term-Evolution Technology) ou LTE-Advance.

12. Procédé selon l'une quelconque des revendications 1 à 11, les informations sur les places de stationnement (3a, 3b) libres à proximité d'un véhicule automobile de la catégorie de places de stationnement respective étant transmises par le centre de calcul (1) sous la forme de marquages s'affichant sur une carte de navigation graphique (6) des appareils terminaux d'utilisateur, le marquage étant notamment une mise en relief optique faisant le cas échéant la distinction entre places de stationnement payantes et places de stationnement gratuites, par exemple par un changement de couleur durable ou temporaire ou un signal lumineux.

13. Procédé selon la revendication 12, des informations sur les places non utilisables (4) et/ou sur les places de stationnement (3a, 3b) utilisables mais déjà prises étant transmises par le centre de calcul (1), en variante ou en sus des informations sur les places de stationnement (3a, 3b) libres utilisables à proximité du véhicule automobile de la catégorie de places de stationnement respective, sous la forme de marquages s'affichant sur la carte de navigation graphique (6) des appareils terminaux d'utilisateur, le marquage étant notamment une mise en relief optique faisant le cas échéant la distinction entre places de stationnement payantes et places de stationnement gratuites, par exemple par un changement de couleur durable ou temporaire ou un signal lumineux.

14. Procédé selon l'une quelconque des revendications 1 à 13, la détermination des coordonnées géographiques d'un véhicule (5) respectif se produisant dans la position de stationnement à l'aide du module de détermination de localisation, notamment sous la forme d'un récepteur GPS de l'appareil terminal d'utilisateur, les coordonnées du véhicule (5) dans la position de stationnement étant envoyées au centre de calcul (1) notamment via des réseaux locaux sans fil (WLAN).

15. Procédé selon l'une quelconque des revendications 1 à 14, le début et la fin d'un processus de stationnement d'un véhicule (5) respectif étant déterminés à l'aide de l'appareil terminal d'utilisateur associé et le signal de localisation de stationnement et/ou le signal de localisation de sortie de stationnement étant automatiquement transmis au centre de calcul (1) à l'aide de l'appareil terminal d'utilisateur, le début et/ou la fin d'un processus de stationnement étant notamment déterminés à la suite de :
- l'extinction et/ou l'allumage du moteur du véhicule (5) associé ; et/ou
- l'activation et/ou la désactivation du frein à main du véhicule (5) associé ; et/ou
- l'enclenchement et/ou le dégagement d'une vitesse de la boîte de vitesses automatique du véhicule (5) associé dans une situation d'entrée dans une place de stationnement et/ou de sortie hors d'une place de stationnement.

16. Procédé selon l'une quelconque des revendications 1 à 15, au moins les signaux de localisation de stationnement et de sortie de stationnement étant codés à des fins d'anonymisation lors de leur transmission à l'aide de l'appareil terminal d'utilisateur, les signaux de localisation de stationnement et de sortie de stationnement étant notamment décodés si nécessaire, par exemple en cas de poursuites judiciaires, par exemple en cas de vol de véhicule ou d'effraction à l'ordre public.

17. Procédé selon l'une quelconque des revendications 1 à 16, celui-ci étant exécuté en temps réel, les places de stationnement (3a, 3b) libres utilisables étant notamment actualisées en continu dans le centre de calcul (1) à l'aide des signaux de localisation de stationnement et de sortie de stationnement transmis par les appareils terminaux d'utilisateur et étant transmis à un appareil terminal d'utilisateur lorsque celui-ci en fait la demande.

18. Système d'aide à la conduite pour la détermination de places de stationnement (3a, 3b) libres à proximité d'un véhicule automobile, notamment pour la mise en oeuvre d'un procédé selon l'une quelconque des revendications précédentes, comprenant :
(a) au moins un centre de calcul (1) central doté d'une unité d'émission, d'une unité de réception et d'une unité de traitement de données ainsi que d'une unité de mémoire dans laquelle est mémorisée une base de données (2) dans laquelle les places de stationnement (3a, 3b) sont mémorisées ; et
(b) une pluralité d'appareils terminaux d'utilisateur disposés de façon décentralisée dans des véhicules (5) avec un émetteur et un récepteur communiquant avec l'unité de réception et l'unité d'émission du centre de calcul (1), avec un module de détermination de localisation, notamment sous la forme d'un récepteur GPS réalisé pour détecter les coordonnées géographiques du véhicule (5) associé, au moins dans une position de stationnement de celui-ci et avec un module de détection d'état de stationnement identifiant lorsque le véhicule (5) associé est stationné et/ou sorti de son stationnement ;
- l'émetteur d'un appareil terminal d'utilisateur respectif étant réalisé pour transmettre au moins un signal de localisation de stationnement et/ou au moins un signal de localisation de sortie de stationnement à l'unité de réception du centre de calcul (1) lorsque le véhicule (5) associé est stationné et/ou sorti de stationnement ainsi que pour demander les places de stationnement (3a, 3b) libres à l'unité de réception du centre de calcul (1), les demandes comprenant la position actuelle du véhicule ; et
- le récepteur d'un appareil terminal d'utilisateur respectif étant réalisé pour recevoir de l'unité d'émission du centre de calcul (1) des informations dépendant de la position actuelle du véhicule automobile (5) associé sur les places de stationnement (3a, 3b) libres à proximité d'un véhicule automobile ; et
- l'unité de traitement de données du centre de calcul (1) étant réalisée pour recouper un signal de localisation de stationnement et/ou un signal de localisation de sortie de stationnement reçu d'un appareil terminal d'utilisateur respectif avec les places de stationnement (3a, 3b) mémorisées dans la base de données (2) de façon à pouvoir faire la distinction entre les places de stationnement utilisables libres et les places de stationnement utilisables occupées et ainsi détecter les places de stationnement libres et/ou les places de stationnement occupées ;
- l'unité d'émission du centre de calcul (1) étant réalisée pour transmettre des informations dépendant de la position actuelle d'un véhicule automobile (5) respectif sur des places de stationnement (3a, 3b) libres à proximité d'un véhicule automobile au récepteur de l'appareil terminal d'utilisateur du véhicule (5) associé en ayant fait la demande ; et
- les coordonnées géographiques des places de stationnement (3a, 3b) étant mémorisées dans la base de données (2) du centre de calcul (1), les places de stationnement (3a, 3b) détectées dans le centre de calcul (1) à l'aide des coordonnées géographiques comprenant les coordonnées géographiques des places de stationnement réservées aux groupes (3b), comme notamment une pluralité de places de stationnement non marquées se trouvant en bordure de rue ou de route ;
- les places de stationnement (3a, 3b) mémorisées dans la base de données (2) du centre de calcul (1) étant classifiées par rapport à plusieurs catégories de places de stationnement ;
- au moins une information supplémentaire étant mémorisée dans un appareil terminal d'utilisateur respectif, l'au moins une information supplémentaire comprenant au moins une information spécifique au véhicule parmi le groupe composé de la sorte de véhicule, de la taille de véhicule et du type de véhicule et/ou d'au moins une information spécifique à l'utilisateur et le signal de localisation de stationnement du véhicule (5) associé transmis au centre de calcul (1) à l'aide d'un appareil terminal d'utilisateur respectif comprenant plusieurs coordonnées géographiques du véhicule (5) dans la position de stationnement, au moins sous la forme des coordonnées des quatre coins du véhicule (5) ;
- l'émetteur d'un appareil terminal d'utilisateur respectif étant conçu pour transmettre une information supplémentaire à l'unité de réception du centre de calcul (1) au moins lors de la demande de places de stationnement (3a, 3b) libres ;
- l'unité de traitement de données du centre de calcul (1) étant réalisée pour recouper le signal de localisation de stationnement avec les coordonnées géographiques, détectées dans le centre de calcul (1), des places de stationnement (3a, 3b) et pour recouper au moins une information supplémentaire transmise à l'aide d'un appareil terminal d'utilisateur respectif avec les catégories de places de stationnement classifiées dans la base de données (2), les signaux de localisation de stationnement des véhicules (5) associés reçus des appareils terminaux d'utilisateur respectifs garés sur les places de stationnement réservées aux groupes (3b) étant utilisés dans le centre de calcul (1) pour déterminer la distance de ces véhicules automobiles par rapport aux coordonnées finales des places de stationnement réservées aux groupes (3b) et/ou la distance entre respectivement deux véhicules (5) stationnés à cet endroit et pour déterminer de cette façon les coordonnées géographiques des places de stationnement individuelles mises à disposition à l'intérieur des places de stationnement réservées aux groupes (3b) en fonction de la position de stationnement de ces véhicules (5), de sorte que des différences sont établies entre les catégories de places de stationnement correspondant à l'information supplémentaire et les catégories de places de stationnement ne correspondant pas à l'information supplémentaire, permettant ainsi de déterminer les places de stationnement libres dont la catégorie de places de stationnement correspond et/ou ne correspond pas à l'information supplémentaire ;
- l'unité d'émission du centre de calcul (1) étant réalisée pour transmettre des informations sur les places de stationnement (3a, 3b) libres à proximité d'un véhicule automobile dont la catégorie de places de stationnement correspond à l'au moins une information transmise en sus au récepteur de l'appareil terminal d'utilisateur en ayant fait la demande ; et
- l'appareil terminal d'utilisateur respectif comportant un dispositif d'affichage (6) réalisé pour l'affichage, notamment graphique, des places de stationnement libres de cette catégorie de places de stationnement à proximité d'un véhicule automobile.

19. Système d'aide à la conduite pour la détermination de places de stationnement libres à proximité d'un véhicule automobile selon la revendication 18, l'appareil terminal d'utilisateur étant mis en oeuvre dans un appareil de navigation du véhicule (5).
